# EUROPÄISCHE PATENTSCHRIFT

(11) **EP 3 282 119 B1**
(45) Veröffentlichungstag und Bekanntmachung des Hinweises auf die Patenterteilung: **26.02.2025**
(21) Anmeldenummer: 17001329.6
(22) Anmeldetag: 02.08.2017
(51) Int. Cl.: F02N 3/02, F02B 63/02

(54) **ANWERFVORRICHTUNG FÜR EINEN VERBRENNUNGSMOTOR UND RÜCKENGETRAGENES ARBEITSGERÄT MIT EINEM VERBRENNUNGSMOTOR UND MIT EINER ANWERFVORRICHTUNG FÜR DEN VERBRENNUNGSMOTOR**
MANUALLY-OPERATED TURNING GEAR FOR A COMBUSTION ENGINE AND BACK MOUNTED TOOL WITH A COMBUSTION ENGINE AND WITH A MANUALLY-OPERATED TURNING GEAR FOR THE COMBUSTION ENGINE
DÉMARREUR À MAIN POUR UN MOTEUR À COMBUSTION INTERNE ET OUTILLAGE DORSAL POURVU D'UN MOTEUR À COMBUSTION INTERNE ET D'UN DÉMARREUR À MAIN POUR LE MOTEUR À COMBUSTION INTERNE

(30) Priorität: 10.08.2016 DE 102016009755
(43) Veröffentlichungstag der Anmeldung: 14.02.2018
(73) Patentinhaber: Andreas Stihl AG & Co. KG, 71336 Waiblingen (DE)
(72) Erfinder: Densborn, Gerd, D-71334 Waiblingen (DE); Schliemann, Harald, D-71334 Waiblingen (DE)
(74) Vertreter: Reinhardt, Annette

(56) Entgegenhaltungen:
- DE-A1- 3 410 966
- JP-A- H11 127 670
- JP-U- S5 769 968
- US-A- 3 361 124
- US-A- 4 457 726
- US-A- 5 988 132
- US-A1- 2003 056 746

## Beschreibung

Die Erfindung betrifft eine Anwerfvorrichtung für einen Verbrennungsmotor der im Oberbegriff des Anspruchs 1 und im Oberbegriff des Anspruchs 11 angegebenen Gattung sowie ein rückengetragenes Arbeitsgerät mit einem Verbrennungsmotor und mit einer Anwerfvorrichtung.

Aus der JP 2009-189303 A ist ein rückengetragenes Sprühgerät bekannt, das von einem Verbrennungsmotor angetrieben ist. Der Verbrennungsmotor ist über eine Anwerfvorrichtung zu starten, die ein Anwerfseil umfasst. Das Anwerfseil ist von dem an einer Rückentrage angeordneten Verbrennungsmotor seitlich und nach vorn in den Bereich der Rückenplatte der Rückentrage geführt. Der Anwerfgriff ragt nach vorn an die Seite des Bedieners. Das Anwerfseil ist benachbart zum Anwerfgriff an einem Schwenklager geführt. Durch Verstellung des Schwenklagers lässt sich die Ausrichtung des Anwerfgriffs ändern. Der konstruktive Aufbau ist vergleichsweise aufwändig.

Aus der DE 34 10 966 A1 ist ein Freischneidegerät bekannt, dessen Anwerfseil durch eine Öffnung eines U-förmigen Halters geführt ist, an der der Anwerfgriff in einer Ausgangsstellung anliegt.

Aus der JP H11-127670 A ist ein Mähdrescher mit einer Anwerfvorrichtung bekannt, deren Anwerfseil über eine Umlenkrolle umgelenkt ist und deren Anwerfgriff an einem spiralförmigen Stopper anliegt.

Aus der US 5,988,132 A ist ein Außenbordmotor mit einem Anwerfseil bekannt, das über einen Führungsflansch oder eine Seilrolle durch eine Seilaustrittsöffnung aus einem Gehäuse geführt ist.

Aus der US 2003/0056746 A1 ist ein rückengetragenes Blasgerät bekannt, bei dem der Anwerfgriff in Abstellposition des Blasgeräts etwa waagerecht nach vorne ragt und über einen Haltewinkel am Gehäuse gehalten ist.

Aus der US 3,361,124 A ist eine Anwerfvorrichtung bekannt, bei der beim Anwerfen über das Anwerfseil und eine Umlenkrolle eine Zugstange betätigt und dadurch ein Dekompressionsventil geöffnet und der Choke betätigt wird.

Der Erfindung liegt die Aufgabe zugrunde, eine Anwerfvorrichtung für einen Verbrennungsmotor zu schaffen, die einen einfachen Aufbau besitzt und ein komfortables Anwerfen des Verbrennungsmotors bei unterschiedlichen Ausrichtungen des Anwerfgriffs ermöglicht. Eine weitere Aufgabe der Erfindung besteht darin, ein rückengetragenes Arbeitsgerät mit einem Verbrennungsmotor und mit einer Anwerfvorrichtung bereitzustellen.

Diese Aufgabe wird bezüglich der Anwerfvorrichtung durch eine Anwerfvorrichtung mit den Merkmalen des Anspruchs 1 oder durch eine Anwerfvorrichtung mit den Merkmalen des Anspruchs 11 gelöst. Bezüglich des rückengetragenen Arbeitsgeräts wird die Aufgabe durch ein rückengetragenes Arbeitsgerät mit den Merkmalen des Anspruchs 12 gelöst.

An der Seilaustrittsöffnung ist ein Führungselement angeordnet, das das Anwerfseil in der Seilaustrittsöffnung hält. Die Seilführung umfasst mindestens eine Umlenkrolle, und die Seilaustrittsöffnung ist entlang eines Umfangsabschnitts der Umlenkrolle der Seilführung angeordnet. Die Seilaustrittsöffnung erstreckt sich entlang des Umfangsabschnitts über einen Umfangswinkel der Umlenkrolle von mindestens 60°. Der Umfangswinkel beträgt vorteilhaft mehr als 90°, zweckmäßig mehr als 100°, insbesondere mehr als 110°, bevorzugt mehr als 120°.

Dadurch, dass die Seilaustrittsöffnung entlang eines Umfangsabschnitts einer Umlenkrolle angeordnet ist und sich über einen Umfangswinkel von mindestens 60° erstreckt, kann die Ausrichtung des Anwerfseils in der Seilaustrittsöffnung durch einfaches Bewegen des Anwerfgriffs in die entsprechende Richtung geändert werden. Dadurch kann die Längsmittelachse des Anwerfgriffs unterschiedliche Winkel gegenüber einem Gehäuse der Anwerfvorrichtung einnehmen. Ein aufwändiges Drehlager für das Anwerfseil kann entfallen. Die Umlenkung des Anwerfseils wird über die Umlenkrolle und die entsprechend angeordnete und dimensionierte Seilaustrittsöffnung erreicht.

Die Erstreckung der Seilaustrittsöffnung entlang des Umfangsabschnitts ist dabei vorteilhaft eine Erstreckung radial unmittelbar am Umfang der Umlenkrolle der Seilführung oder eine Anordnung der Seilaustrittsöffnung, bei der die Seilaustrittsöffnung zum Umfang der Umlenkrolle einen radialen Abstand besitzt, der höchstens dem Doppelten des Durchmessers, vorzugsweise höchstens dem Durchmesser der Umlenkrolle entspricht.

Vorteilhaft begrenzt das Führungselement die Seilaustrittsöffnung mindestens teilweise. Die Seilaustrittsöffnung erstreckt sich vorteilhaft über eine parallel zur Achse der Umlenkrolle gemessene Breite, die vorteilhaft der 1fachen bis 3fachen Breite der Umlenkrolle entspricht. Die Breite der Seilaustrittsöffnung ist bevorzugt kleiner als die Breite der der Seilaustrittsöffnung zugewandten Unterseite des Anwerfgriffs, so dass sich der Anwerfgriff in axialer Richtung mit seiner Unterseite beidseitig des Anwerfseils auf dem Führungselement abstützen kann. Die Seilaustrittsöffnung erstreckt sich vorteilhaft entlang des Umfangs der Umlenkrolle über eine Länge, die größer als die Ausdehnung des Anwerfgriffs an der Unterseite ist. Dadurch kann sich der Anwerfgriff in Umfangsrichtung mit seiner Unterseite nicht oder nur einseitig auf dem Führungselement abstützen. Die Länge der Seilaustrittsöffnung ist vorteilhaft mindestens 3mal so groß wie die parallel zur Achse der Umlenkrolle gemessene Breite der Seilaustrittsöffnung. Die Seilaustrittsöffnung setzt sich entlang ihrer Länge bevorzugt aus mindestens zwei Abschnitten zusammen, die winklig zueinander stehen. Der am Ort der Umlenkrolle in Blickrichtung der Achse der Umlenkrolle gemessene Winkel beträgt vorteilhaft weniger als 120°, insbesondere weniger als 90°, bevorzugt weniger als 70°, insbesondere etwa 60°. Der Anwerfgriff besitzt vorteilhaft eine erste Anwerfposition, in der der Anwerfgriff in einer ersten Endlage an der Seilaustrittsöffnung angeordnet ist, und eine zweite Anwerfposition, in der der Anwerfgriff in einer zweiten Endlage an der Seilaustrittsöffnung angeordnet ist. In der ersten Endlage des Anwerfgriffs ist die Unterseite des Anwerfgriffs vorteilhaft an einem anderen der beiden winklig zueinander angeordneten Abschnitte angeordnet als in der zweiten Endlage.

Vorteilhaft liegt der Anwerfgriff bei unbetätigter Anwerfvorrichtung am Führungselement an. Die zur Anlage des Anwerfgriffs am Führungselement benötigte Kraft in Richtung des Anwerfseils wird bevorzugt durch eine Rückholfeder der Anwerfvorrichtung aufgebracht, die den Anwerfgriff gegen das Führungselement zieht. In vorteilhafter Gestaltung ist das Führungselement durch ein Gehäuse der Anwerfvorrichtung gebildet. Vorteilhaft ist der Anwerfgriff dabei in Querrichtung des Umfangsabschnitts nicht formschlüssig an dem Führungselement gehalten, sondern in Richtung einer Achse des Umlenkelements gegenüber dem Führungselement verschiebbar. Dadurch kann der Anwerfgriff seitlich ausweichen, beispielsweise, wenn ein Bediener am Anwerfgriff hängen bleibt, wodurch die Kräfte nicht in die Seilführung eingeleitet werden können. Dadurch werden Beschädigungen der Seilführung vermieden.

Eine einfache Gestaltung ergibt sich, wenn das Führungselement mindestens teilweise von einem Drahtring gebildet ist. Dadurch kann eine einfache und haltbare, verschleißarme Gestaltung erreicht werden. Der Drahtring muss dabei keine kreisförmige Gestalt aufweisen und ist insbesondere als offener, vorzugsweise als geschlitzter Drahtring ausgebildet. Der Drahtring ist vorteilhaft in einem Gehäuse der Anwerfvorrichtung fixiert. Besonders bevorzugt ist der Drahtring in einem Gehäuse der Anwerfvorrichtung eingeklipst. Das Gehäuse der Anwerfvorrichtung besteht dabei bevorzugt aus einem Kunststoff, so dass sich ein geringes Gewicht des Gehäuses ergibt.

Um zu vermeiden, dass das Anwerfseil seitlich von der Umlenkrolle rutschen oder sich zwischen Führungselement und Umlenkrolle an der Seitenfläche der Umlenkrolle einklemmen kann, ist vorteilhaft vorgesehen, dass ein parallel zur Achse der Umlenkrolle gemessener Abstand zwischen dem Führungselement und der Seitenfläche der Umlenkrolle kleiner als der Durchmesser des Anwerfseils ist. Der Abstand ist insbesondere kleiner als der halbe Durchmesser des Anwerfseils. Die Umlenkrolle kann drehfest an einem Anwerfergehäuse der Anwerfvorrichtung fixiert oder einteilig mit der Anwerfvorrichtung ausgebildet sein. Um eine möglichst geringe Reibung zwischen dem Anwerfseil und der Umlenkrolle zu erreichen, ist die Umlenkrolle bevorzugt um ihre Achse drehbar gelagert. Die Drehlagerung für die Umlenkrolle ist einfach auszubilden und bedingt nur einen geringen konstruktiven Aufwand. Gleichzeitig kann die Reibung zwischen Anwerfseil und Umlenkrolle deutlich verringert werden. Dadurch werden die Anwerfkräfte, die zum Anwerfen des Verbrennungsmotors benötigt werden, verringert.

Vorteilhaft besitzt die Seilführung eine zweite Umlenkrolle, über die das Anwerfseil geführt ist, wobei die zweite Umlenkrolle an einem Seilabschnitt zwischen der Seilrolle und der ersten Umlenkrolle anliegt. Durch die Anordnung mindestens einer zweiten Umlenkrolle kann das Anwerfseil auch über einen größeren Abstand zwischen der Seilrolle und der Seilaustrittsöffnung sicher geführt werden. Dadurch kann auf einfache Weise eine geeignete, für den Bediener ergonomische Position der Seilaustrittsöffnung erreicht werden. Vorteilhaft ist die Achse der zweiten Umlenkrolle senkrecht zur Achse der ersten Umlenkrolle angeordnet. Über die beiden Umlenkrollen werden dadurch die Umlenkungen um zwei senkrecht zueinander stehende Raumachsen realisiert. Dadurch werden eine definierte Umlenkung und eine gute Führung des Anwerfseils an den Umlenkrollen ermöglicht. Bevorzugt umfasst die Seilführung eine dritte Umlenkrolle, die an einem Seilabschnitt zwischen der Seilrolle und der zweiten Umlenkrolle am Anwerfseil anliegt. Die dritte Umlenkrolle ist dabei vorteilhaft eine benachbart zur Seilrolle der Anwerfvorrichtung angeordnete Umlenkrolle. Zwischen der zweiten Umlenkrolle und der dritten Umlenkrolle können bei Bedarf weitere Umlenkrollen vorgesehen sein.

Die Seilführung ist vorteilhaft mindestens teilweise in einem auskragenden Arm eines Anwerfergehäuses angeordnet. Die Anwerfvorrichtung ist vorteilhaft als Modul ausgebildet. Demnach sind alle Komponenten der Anwerfvorrichtung einschließlich der Seilführung so miteinander verbunden, dass sie eine Baugruppe bilden. Dadurch kann die gesamte Anwerfvorrichtung als Modul an einem Arbeitsgerät montiert oder von einem Arbeitsgerät demontiert werden. Dabei ist in dem Modul die Lage der Seilaustrittsöffnung gegenüber den weiteren Komponenten der Anwerfvorrichtung konstruktiv festgelegt. Die Lage der Seilaustrittsöffnung gegenüber den weiteren Komponenten der Anwerfvorrichtung ist dabei vorteilhaft nicht verstellbar. Die Verstellung der Lage des Anwerfgriffs an der Seilaustrittsöffnung erfolgt durch Änderung der Lage des Handgriffs gegenüber der Seilaustrittsöffnung und nicht durch Änderung der Lage der Seilaustrittsöffnung gegenüber anderen Komponenten der Anwerfvorrichtung. Eine einfache Gestaltung ergibt sich, wenn die Anwerfvorrichtung ein Anwerfergehäuse besitzt, an dem alle Komponenten der Anwerfvorrichtung gehalten sind. Das Anwerfergehäuse muss dabei kein geschlossenes Gehäuse sein, sondern kann teilweise offen sein und insbesondere zur Verbindung mit einem Gehäuse des Arbeitsgeräts, beispielsweise einem Motorgehäuse des Arbeitsgeräts, vorgesehen sein. Die Lage der Seilaustrittsöffnung ist vorteilhaft an dem Anwerfergehäuse konstruktiv fest vorgegeben. Dadurch kann auf einfache Weise die Lage der Seilaustrittsöffnung gegenüber den weiteren Komponenten der Anwerfvorrichtung vorgegeben werden.

Vorteilhaft ist die Anwerfvorrichtung so ausgebildet, dass der Anwerfgriff in unbetätigter Stellung immer in der gleichen Lage angeordnet ist, so dass der Bediener intuitiv den Anwerfgriff in dieser Lage greifen kann. Der Anwerfgriff besitzt vorteilhaft eine erste Anwerfposition, in der der Anwerfgriff in einer ersten Endlage an der Seilaustrittsöffnung angeordnet ist, sowie eine zweite Anwerfposition, in der der Anwerfgriff in einer zweiten Endlage an der Seilaustrittsöffnung angeordnet ist. Bei unbetätigter Anwerfvorrichtung ist der Anwerfgriff vorteilhaft aufgrund der am Anwerfseil wirkenden Kräfte in der ersten Anwerfposition angeordnet. Die Gestaltung der Seilaustrittsöffnung ist demnach so getroffen, dass am Anwerfgriff in jeder Lage Kräfte in Richtung auf die erste Endlage wirken. Der Anwerfgriff besitzt vorteilhaft eine der Seilaustrittsöffnung zugewandte Unterseite. Die Unterseite des Anwerfgriffs ist dabei vorteilhaft zur Anlage am Führungselement ausgebildet. Der Anwerfgriff besitzt eine Mittelebene, die die Längsmittelachse des Anwerfseils an der Unterseite des Anwerfgriffs enthält und die parallel zur Achse der ersten Umlenkrolle verläuft. Die räumliche Lage der Mittelebene gegenüber dem Führungselement ändert sich damit bei einer Veränderung der Lage des Anwerfgriffs gegenüber der Seilaustrittsöffnung. In der zweiten Anwerfposition liegt der Anwerfgriff vorteilhaft ausschließlich auf der der Achse zugewandten Seite der Mittelebene an dem Führungselement an. Dadurch, dass der Anwerfgriff auf der der Achse abgewandten Seite der Mittelebene nicht an dem Führungselement anliegt, kann der Anwerfgriff aufgrund der im Anwerfseil wirkenden Rückholkraft einer Aufwickeleinrichtung der Anwerfvorrichtung in Richtung auf die der Mittelebene abgewandte Seite bewegt und so in die erste Endlage verstellt werden.

Für eine alternative Gestaltung einer Anwerfvorrichtung ist vorteilhaft vorgesehen, dass an der Seilaustrittsöffnung ein Führungselement angeordnet ist, das das Anwerfseil in der Seilaustrittsöffnung hält, und dass die Seilführung mindestens ein Umlenkelement umfasst, das an der Seilaustrittsöffnung angeordnet ist. Das Umlenkelement besitzt zwei Tangenten, die sich im einem Winkel von weniger als 90° schneiden. Der Umfangsabschnitt besitzt einen minimalen Radius, der größer als ein Durchmesser des Anwerfseils ist.

Die beiden Tangenten entsprechen vorteilhaft jeweils der Längsrichtung des Anwerfseils in den Endlagen des Anwerfgriffs an der Seilführung. Der Winkel zwischen den beiden Tangenten ist der Ergänzungswinkel zum maximalen Umlenkwinkel, um den das Anwerfseil durch das Umlenkelement umgelenkt wird. Der Winkel zwischen den beiden Tangenten und der maximale Umlenkwinkel ergeben demnach 180°. Der Winkel zwischen den beiden Tangenten ist an der der Seilaustrittsöffnung abgewandten Seite gemessen. Zwischen den beiden Tangenten liegt an der Seite, an der der Winkel zwischen den Tangenten gemessen ist, das Umlenkelement und eine oder mehrere Achsen des Umlenkelements, um die das Umlenkelement gebogen verläuft. Der Anwerfgriff liegt in jeder Position, in der der Anwerfgriff an dem Führungselement anliegt, außerhalb des Bereichs zwischen den Tangenten, in dem der Winkel zwischen den Tangenten gemessen ist.

Dadurch, dass die beiden Tangenten an das Umlenkelement einen Winkel von weniger als 90° einschließen, kann die Ausrichtung des Anwerfseils in der Seilaustrittsöffnung durch einfaches Bewegen des Anwerfgriffs in die entsprechende Richtung über einen Winkel von mehr als 90° geändert werden. Dadurch kann die Längsmittelachse des Anwerfgriffs unterschiedliche Winkel gegenüber einem Gehäuse der Anwerfvorrichtung einnehmen. Ein aufwändiges Drehlager für das Anwerfseil kann entfallen. Die Umlenkung des Anwerfseils wird über das Umlenkelement und die entsprechend angeordnete und dimensionierte Seilaustrittsöffnung erreicht. Die für die Anwerfvorrichtung mit einer Umlenkrolle beschriebenen Ausgestaltungen können vorteilhaft auch für eine Anwerfvorrichtung mit einem Umlenkelement vorgesehen sein.

Der Winkel zwischen den Tangenten beträgt vorteilhaft weniger als 80°, insbesondere weniger als 70°, bevorzugt weniger als 60°. Dadurch wird eine große Variation in der Ausrichtung des Anwerfgriffs beim Anwerfen ermöglicht. Durch den vergleichsweise großen minimalen Radius des Umfangsabschnitts des Umlenkelements werden Beschädigungen des Anwerfseils, wie sie bei der Umlenkung über eine nicht oder nur geringfügig abgerundete Kante einer Seilaustrittsöffnung zu befürchten sind, auf einfache Weise vermieden. Bevorzugt beträgt der minimale Radius des Umlenkelements mindestens 8 mm, insbesondere mindestens 13 mm. Das Umlenkelement schließt vorteilhaft unmittelbar oder mit geringem Abstand an die Seilaustrittsöffnung an. Der Abstand zwischen dem Umlenkelement und der Seilaustrittsöffnung beträgt vorteilhaft höchstens das 4fache des minimalen Radius, insbesondere höchstens das Doppelte des minimalen Radius. In besonders vorteilhafter Gestaltung ragt das Umlenkelement durch die Seilaustrittsöffnung in die Seilführung. Dadurch kann ein besonders geringer Umlenkradius erreicht werden.

Das Umlenkelement besitzt vorteilhaft eine Achse, um die das Umlenkelement in dem Radius gebogen verläuft. Dabei ist vorzugsweise ein konstanter Radius vorgesehen. Ist der Radius nicht konstant, so sind vorteilhaft mehrere, in einem Abstand zueinander angeordnete Achsen vorgesehen, um die das Umlenkelement gebogen verläuft.

Auch anstatt der zweiten Umlenkrolle und der dritten Umlenkrolle können Umlenkelemente vorgesehen sein, die nicht als Rolle ausgebildet sind und die insbesondere drehfest am Anwerfergehäuse fixiert sind.

Für ein rückengetragenes Arbeitsgerät mit einem Verbrennungsmotor und mit einer Anwerfvorrichtung ist vorgesehen, dass der Verbrennungsmotor an einer Rückentraganordnung angeordnet ist. Das Arbeitsgerät besitzt eine Abstellposition, in der das Arbeitsgerät auf einer ebenen, horizontalen Abstellfläche abgestellt ist. Der Anwerfgriff besitzt eine erste Anwerfposition, in der das Anwerfseil in der Seilaustrittsöffnung in Abstellposition zur Abstellfläche um einen Winkel von weniger als 45°, insbesondere von weniger als 40°, geneigt ist. Vorteilhaft ist die erste Anwerfposition eine Position, in der die Griffachse und/oder das Anwerfseil in der Seilaustrittsöffnung in Abstellposition zur Abstellfläche um einen Winkel von weniger als 45°, insbesondere um einen Winkel von weniger als 40° geneigt sind. Das Anwerfseil und/oder die Griffachse sind dabei vorteilhaft so geneigt, dass sich der Abstand des Anwerfseils zur Abstellfläche in Richtung auf den Anwerfgriff verringert bzw. dass der Anwerfgriff an seiner Unterseite einen größeren Abstand zur Abstellfläche besitzt als an seiner dem Anwerfseil gegenüber liegenden Oberseite. Der Anwerfgriff besitzt außerdem eine zweite Anwerfposition. In der zweiten Anwerfposition ist das Anwerfseil in der Seilaustrittsöffnung in Abstellposition zur Vertikalen um einen Winkel von weniger als 15°, insbesondere von weniger als 10°, geneigt. Vorteilhaft ist die zweite Anwerfposition eine Position, in der die Griffachse und/oder das Anwerfseil in der Seilaustrittsöffnung in Abstellposition zur Vertikalen um einen Winkel von weniger als 15°, insbesondere von weniger als 10°, geneigt sind. In der ersten Anwerfposition befindet sich der Anwerfgriff demnach in einer näherungsweise horizontalen Ausrichtung und in der zweiten Anwerfposition in einer näherungsweise vertikalen Ausrichtung. Die erste Anwerfposition ist dabei insbesondere günstig zum Anwerfen des Verbrennungsmotors, wenn der Bediener das Arbeitsgerät auf dem Rücken trägt. Der Anwerfgriff kann zum Anwerfen des Verbrennungsmotors in der ersten Anwerfposition bezogen auf den Bediener nach vorne bewegt werden. Die zweite Anwerfposition ist insbesondere dann günstig, wenn der Bediener den Verbrennungsmotor starten möchte, während das Arbeitsgerät auf dem Boden steht. In der zweiten Anwerfposition kann der Bediener den Verbrennungsmotor in Abstellposition durch nach oben Ziehen des Anwerfgriffs bequem starten. Auch ein Ziehen des Anwerfgriffs nach hinten geneigt kann vorteilhaft sein. Die Gestaltung der Seilaustrittsöffnung ermöglicht demnach sowohl bei auf dem Rücken angeordneter Rückentraganordnung als auch bei auf dem Boden abgestelltem Arbeitsgerät ein ergonomisches Starten. Die Lage der Seilaustrittsöffnung gegenüber der Rückentraganordnung ist vorteilhaft unveränderlich.

Bei unbetätigter Anwerfvorrichtung ist der Anwerfgriff vorteilhaft in der ersten Anwerfposition angeordnet. Die Anwerfvorrichtung besitzt vorteilhaft eine Aufwickelvorrichtung, die am Anwerfseil eine Kraft in Aufwickelrichtung erzeugt, wobei das Führungselement so ausgebildet ist, dass die Kraft der Aufwickeleinrichtung in der zweiten Anwerfposition eine Kraftkomponente auf den Anwerfgriff in Richtung auf die erste Anwerfposition ausübt. Über die von der Aufwickeleinrichtung, insbesondere von einer Rückholfeder aufgebrachte Kraft kann der Anwerfgriff dadurch sicher in die erste Anwerfposition verstellt werden.

Die Anwerfvorrichtung ist mit der Seilführung vorteilhaft an einem gemeinsamen Anwerfergehäuse gehalten. Das Anwerfergehäuse ist von einem Motorgehäuse des Arbeitsgeräts, in dem der Verbrennungsmotor angeordnet ist, getrennt ausgebildet. Durch die Anordnung der Anwerfvorrichtung einschließlich der Seilführung an einem vom Motorgehäuse separaten Anwerfergehäuse kann die Anwerfvorrichtung als Modul, also als einzelne Baugruppe, am Motorgehäuse montiert oder vom Motorgehäuse demontiert werden. Dadurch wird die Montage der Anwerfvorrichtung vereinfacht.

Ein Ausführungsbeispiel der Erfindung wird im Folgenden anhand der Zeichnung erläutert. Es zeigen:
- Fig. 1: eine schematische Darstellung eines Ausführungsbeispiels eines rückengetragenen Blasgeräts,
- Fig. 2: eine schematische Schnittdarstellung entlang der Linie II-II in Fig. 1,
- Fig. 3: eine schematische Schnittdarstellung durch eine Anwerfvorrichtung,
- Fig. 4: eine perspektivische Darstellung der Anwerfvorrichtung,
- Fig. 5: eine ausschnittsweise vergrößerte Darstellung des Anwerfgriffs und der Seilaustrittsöffnung aus Fig. 4,
- Fig. 6: eine Seitenansicht der Anwerfvorrichtung,
- Fig. 7: eine vergrößerte Schnittdarstellung des Bereichs des Anwerfgriffs und der Seilaustrittsöffnung aus Fig. 6,
- Fig. 8: eine Draufsicht auf die Anwerfvorrichtung in Richtung des Pfeils VIII in Fig. 6,
- Fig. 9: eine Seitenansicht in Richtung des Pfeils IX in Fig. 6,
- Fig. 10: eine vergrößerte Darstellung des Bereichs des Anwerfgriffs aus Fig. 9,
- Fig. 11: eine Seitenansicht entsprechend der Darstellung in Fig. 9 bei abgenommener Abdeckung an der dritten Umlenkrolle,
- Fig. 12: eine perspektivische Darstellung der Anwerfvorrichtung,
- Fig. 13: eine perspektivische Darstellung der Seilführung der Anwerfvorrichtung bei nur teilweise gezeigtem Anwerfergehäuse,
- Fig. 14: eine ausschnittsweise vergrößerte Darstellung der Anordnung aus Fig. 13,
- Fig. 15: eine Seitenansicht der Seilführung bei nur teilweise gezeigtem Anwerfergehäuse,
- Fig. 16: einen Schnitt durch die Anordnung aus Fig. 15,
- Fig. 17: eine Draufsicht in Richtung des Pfeils XVII in Fig. 15,
- Fig. 18: eine perspektivische Darstellung der Anwerfvorrichtung mit dem Anwerfgriff in einer zweiten Anwerfposition,
- Fig. 19: eine ausschnittsweise perspektivische Darstellung des Bereichs des Anwerfgriffs aus Fig. 18,
- Fig. 20: eine Seitenansicht des Bereichs des Anwerfgriffs aus den Fig. 18 und 19,
- Fig. 21: eine Schnittdarstellung durch den Anwerfgriff aus Fig. 20,
- Fig. 22: eine perspektivische Darstellung der Anordnung aus den Fig. 18 bis 21 mit nur teilweise dargestelltem Anwerfergehäuse,
- Fig. 23: eine Seitenansicht der Anordnung aus Fig. 22,
- Fig. 24: einen Schnitt durch die Anordnung aus Fig. 23,
- Fig. 25: eine perspektivische Darstellung des Bereichs der Seilaustrittsöffnung mit nicht gezeigtem Anwerfgriff,
- Fig. 26: einen Schnitt durch die Anordnung aus Fig. 25,
- Fig. 27: eine Seitenansicht in Richtung des Pfeils XXVII in Fig. 26,
- Fig. 28: eine Seitenansicht in Richtung des Pfeils XXVIII in Fig. 26,
- Fig. 29: eine Seitenansicht eines weiteren Ausführungsbeispiels eines Blasgeräts,
- Fig. 30: eine Draufsicht in Richtung des Pfeils XXX in Fig. 29,
- Fig. 31: eine Seitenansicht in Richtung des Pfeils XXXI in Fig. 29,
- Fig. 32: eine perspektivische Darstellung des Bereichs des Anwerfgriffs des Blasgeräts aus Fig. 29,
- Fig. 33: eine Seitenansicht der Anwerfvorrichtung des Blasgeräts aus Fig. 29,
- Fig. 34: eine Seitenansicht gemäß Fig. 33, wobei der Anwerfgriff nicht dargestellt ist,
- Fig. 35: eine Schnittdarstellung durch die Anwerfvorrichtung im Bereich der ersten und der zweiten Umlenkrolle mit Anwerfgriff,
- Fig. 36: einen Schnitt entsprechend Fig. 35, wobei der Anwerfgriff nicht dargestellt ist,
- Fig. 37: eine ausschnittsweise schematische Schnittdarstellung eines weiteren Ausführungsbeispiels einer Seilführung in einer ersten Anwerfposition des Anwerfgriffs,
- Fig. 38: eine schematische Schnittdarstellung entlang der Linie XXXVIII-XXXVIII in Fig. 37,
- Fig. 39: eine ausschnittsweise schematische Schnittdarstellung eines weiteren Ausführungsbeispiels in einer ersten Anwerfposition des Anwerfgriffs,
- Fig. 40: eine ausschnittsweise schematische Schnittdarstellung des Ausführungsbeispiels aus Fig. 39 in einer zweiten Anwerfposition des Anwerfgriffs,
- Fig. 41: eine ausschnittsweise schematische Schnittdarstellung des Ausführungsbeispiels aus Fig. 40 in teilweise herausgezogener Position des Anwerfgriffs.

Fig. 1 zeigt als Ausführungsbeispiel für ein rückengetragenes Arbeitsgerät ein Blasgerät 1. Das rückengetragene Arbeitsgerät kann auch ein anderes verbrennungsmotorisch angetriebenes Arbeitsgerät wie beispielsweise ein Sprühgerät, ein Sauggerät, ein Freischneider mit einer rückengetragenen Motoreinheit oder dergleichen sein. Das Blasgerät 1 besitzt eine Rückentrage 2, die eine Rückenplatte 4 sowie eine Bodenplatte 5 umfasst. Fig. 1 zeigt das Blasgerät 1 in einer Abstellposition 50, in der das Blasgerät 1 mit der Bodenplatte 5 auf einer ebenen, horizontalen Abstellfläche 51 angeordnet ist. Im Ausführungsbeispiel sind an einer der Abstellfläche 51 zugewandten Unterseite 52 des Blasgeräts 1, die an der Bodenplatte 5 ausgebildet ist, mehrere Abstellfüße 53 vorgesehen, mit denen das Blasgerät 1 auf der Abstellfläche 51 steht. In Abstellposition 52 ist ein Traggriff 3 im oberen Bereich des Arbeitsgeräts, insbesondere an der Rückenplatte 4 oder einer Gebläsespirale 10, angeordnet.

Das Blasgerät 1 besitzt ein Motorgehäuse 7, in dem ein Verbrennungsmotor 9 angeordnet ist. Der Verbrennungsmotor 9 ist vorteilhaft ein Einzylindermotor, insbesondere ein Zweitaktmotor oder ein gemischgeschmierter Viertaktmotor. Zum Starten des Verbrennungsmotors 9 dient eine Anwerfvorrichtung 8. Der Verbrennungsmotor 9 treibt ein in Fig. 2 gezeigtes Gebläserad 12 an, das einen Arbeitsluftstrom über die Gebläsespirale 10 in ein an der Gebläsespirale 10 angeschlossenes Blasrohr 11 fördert. Am Blasrohr 11 ist üblicherweise ein in Fig. 1 nicht gezeigter Handgriff fixiert, mit dem der Bediener das Blasrohr 11 führen kann. Die Anwerfvorrichtung 8 besitzt einen Anwerfgriff 35, dessen Position in Fig. 1 schematisch gezeigt ist. Der Anwerfgriff 35 ist im Ausführungsbeispiel seitlich benachbart zur Rückenplatte 4, bevorzugt in einem unteren Bereich der Rückenplatte 4, angeordnet.

Fig. 2 zeigt das Blasgerät 1 schematisch an einem Bediener 18. Der Bediener 18 trägt das Blasgerät über Traggurte 6, die an der Rückentrage 2 fixiert sind. Das Motorgehäuse 7 ist vorteilhaft über Antivibrationselemente 17 schwingungsentkoppelt an der Rückentrage 2 gehalten. Im Ausführungsbeispiel ist die Gebläsespirale 10 benachbart zur Rückenplatte 4 angeordnet und der Verbrennungsmotor 9 auf der der Rückenplatte 4 abgewandten Seite der Gebläsespirale 10. Der Verbrennungsmotor 9 besitzt einen Zylinder 13, in dem ein Kolben 14 hin- und hergehend gelagert ist. Der Kolben 14 treibt eine in einem Kurbelgehäuse 16 drehbar gelagerte Kurbelwelle 15 an. Das Gebläserad 12 ist drehfest mit der Kurbelwelle 15 verbunden und wird von der Kurbelwelle 15 rotierend angetrieben. Im Ausführungsbeispiel ist unterhalb des Motorgehäuses 7 ein Kraftstofftank 19 an der Rückentrage 2, insbesondere an der Bodenplatte 5 der Rückentrage 2, festgelegt.

Fig. 3 zeigt exemplarisch den Aufbau eines Seilzugstarters 76 einer Anwerfvorrichtung 8. Die Anwerfvorrichtung 8 kann jedoch auch einen Seilzugstarter 76 anderer Bauart umfassen. Die Anwerfvorrichtung 8 besitzt ein Anwerfergehäuse 20, an dem eine Lagerwelle 21 der Anwerfvorrichtung 8 gehalten ist. Auf der Lagerwelle 21 ist eine Seilrolle 23 drehbar um eine Drehachse 48 gelagert. Die Drehachse 48 ist die Längsmittelachse der Lagerwelle 21. Zwischen dem Anwerfergehäuse 20 und der Seilrolle 23 wirkt eine Rückholfeder 22, die die Seilrolle 23 in ihre Ausgangsposition zurückstellt, sobald der Bediener 18 den Anwerfgriff 35 loslässt. Die Anwerfvorrichtung 8 umfasst im Ausführungsbeispiel außerdem eine Feder 28, die in einem Federgehäuse 27 angeordnet ist und in Wirkverbindung zwischen der Seilrolle 23 und der Kurbelwelle 15 angeordnet ist. Die Feder speichert die Energie eines oder mehrerer Anwerfhübe zum Starten des Verbrennungsmotors 9. Die Feder 28 ist im Ausführungsbeispiel eine Spiralfeder. Die Feder 28 kann jedoch auch eine andere Feder, insbesondere eine Schraubenfeder, sein. Die Seilrolle 23 besitzt einen Durchmesser i, der dem größten Durchmesser der Seilrolle 23 entspricht.

In Fig. 3 ist als Ausführungsbeispiel ein Seilzugstarter 67 gezeigt, bei dem die in der Feder 28 gespeicherte Energie über mehrere Anwerfhübe eines in Fig. 3 nicht gezeigten Anwerfseils gespeichert werden kann. Hierzu ist in Wirkverbindung zwischen der Seilrolle 23 und dem Federgehäuse 27 eine erste Koppeleinrichtung 24 vorgesehen, die bei einer Drehung der Seilrolle 23 in Anwerfrichtung eine drehfeste Verbindung zum Federgehäuse 27 herstellt. In Gegenrichtung wirkt die erste Koppeleinrichtung 24 als Freilauf und lässt ein Zurückdrehen der Seilrolle 23 gegenüber dem Federgehäuse 27 zu. Um zu vermeiden, dass sich die Feder 28 beim Zurückdrehen der Seilrolle 23 entspannt, ist eine zweite Koppeleinrichtung 16 vorgesehen. Die zweite Koppeleinrichtung 26 unterbindet eine Rotation des Federgehäuses 27 entgegen der Anwerfrichtung und erlaubt eine Rotation in Anwerfrichtung. Im Ausführungsbeispiel ist die Feder 28 mit einem Ende mit dem Federgehäuse 27 verbunden und mit ihrem anderen Ende mit einem Mitnehmer 29. Der Mitnehmer 29 ist über eine dritte Koppeleinrichtung 30 insbesondere mittelbar über ein Schwungrad 31 mit der Kurbelwelle 15 des Verbrennungsmotors verbunden.

Die Fig. 4 bis 27 zeigen die konstruktive Gestaltung der Anwerfvorrichtung 8 im Einzelnen. Die Beschreibung der Raumlage der Anwerfvorrichtung 8 erfolgt dabei bezogen auf ein Koordinatensystem, das auch in den Fig. 1, 2, und 3 eingezeichnet ist. Wie Fig. 1 zeigt, verläuft die Achse y in Abstellposition 52 vertikal nach oben. Die Achse z verläuft in Abstellposition 52 horizontal. Wie Fig. 1 in Verbindung mit Fig. 3 zeigt, verläuft die Achse z im Ausführungsbeispiel senkrecht zur Drehachse 48 der Seilrolle 23. Auch eine andere Ausrichtung der Drehachse 48 kann jedoch vorteilhaft sein. Die Achse z ist dabei auf die Seite gerichtet, auf der der Handgriff 35 liegt. In Fig. 1 ist die Drehachse 48 ebenfalls eingezeichnet. Wie Fig. 2 zeigt, verläuft die Achse x senkrecht zu den Achsen y und z und von der Kurbelwelle 15 in Richtung auf die Lagerwelle 21 (Fig. 3). Die Achsen x, y und z spannen ein kartesisches Koordinatensystem auf.

Wie Fig. 4 zeigt, besitzt das Anwerfergehäuse 20 einen seitlich, insbesondere diagonal aus der Ebene der Seilrolle 23 auskragenden Arm 39. An dem Arm 39 ist eine Seilaustrittsöffnung 36 angeordnet, durch die das Anwerfseil 34 ragt und an der der Anwerfgriff 35 anliegt. Der Anwerfgriff 35 ist dabei entfernt von der Seilrolle 23 angeordnet. Das Anwerfseil 34, das am Umfang der Seilrolle 23 aufgewickelt ist und an dem beim Anwerfen des Verbrennungsmotors über den Anwerfgriff 35 gezogen wird, um die Seilrolle 23 in Rotation zu versetzen, ist über eine Seilführung 38 vom Seilzugstarter 76 zur Seilaustrittsöffnung 36 geführt.

Wie Fig. 4 auch zeigt, ist am Anwerfergehäuse 20 eine Umfangswand 33 angeordnet, die den Seilzugstarter 76 umgibt und so vor Verschmutzungen schützt. An der Außenseite der Umfangswand 33 sind im Ausführungsbeispiel Befestigungsdome 49 angeordnet, über die das Anwerfergehäuse 20 am Motorgehäuse 7 des Blasgeräts 1 (Fig. 1) verschraubt werden kann. Dadurch, dass der Arm 39 am Anwerfergehäuse 20 ausgebildet und fest mit diesem verbunden ist, kann die gesamte Baugruppe als Einheit an dem Motorgehäuse 7 fixiert werden. Die Position der Seilaustrittsöffnung 36 gegenüber den weiteren Komponenten der Anwerfvorrichtung 8, insbesondere gegenüber der Lagerwelle 21 und der Seilrolle 23 des Seilzugstarters 76 (Fig. 3), ist dabei durch die Gestaltung des Anwerfergehäuses 20 konstruktiv fest vorgegeben. Der Arm 39 besitzt einen ersten Abschnitt 54, der als in y-Richtung, also in Abstellposition 50 nach oben hin offene Schale ausgebildet ist und der in an dem Motorgehäuse 7 montiertem Zustand an der Unterseite eines Teils des Motorgehäuses 7 zur Anlage kommt und von dem Motorgehäuse 7 mindestens teilweise geschlossen wird. Der Arm 39 besitzt außerdem einen zweiten Abschnitt 55, der im Ausführungsbeispiel im Querschnitt etwa U-förmig ausgebildet ist und der seitlich an der Außenseite des Motorgehäuses 7 zur Anlage kommt. Fig. 4 zeigt den Anwerfgriff 35 in einer ersten Anwerfposition 43, in der der Anwerfgriff 35 in Abstellposition 50 (Fig. 1) etwa horizontal ausgerichtet ist.

Fig. 5 zeigt die Gestaltung der Seilaustrittsöffnung 36 im Einzelnen. Die Seilaustrittsöffnung 36 besitzt im Ausführungsbeispiel einen näherungsweise rechteckigen Querschnitt mit zwei Längsseiten und zwei Schmalseiten. An der Seilaustrittsöffnung 36 ist ein Führungselement 37 angeordnet, das die Seilaustrittsöffnung 36 begrenzt. Das Führungselement 37 ist an dem Anwerfergehäuse 20 angeordnet. Das Führungselement 37 kann vollständig oder teilweise von dem Anwerfergehäuse 20 gebildet sein. Im Ausführungsbeispiel ist ein gehäusefester Teil 57 des Führungselements 37 vorgesehen, der an dem Anwerfergehäuse 20 ausgebildet ist. Der gehäusefeste Teil 57 begrenzt die Seilaustrittsöffnung 36 lediglich an einer zweiten Schmalseite, die in der zweiten Endlage des Anwerfgriffs 35 näher am Anwerfgriff 35 liegt. Im Ausführungsbeispiel wird ein weiterer Teil des Führungselements 37 durch ein Einlegeteil gebildet, das an dem Anwerfergehäuse 20 vorteilhaft auswechselbar befestigt ist. Das Einlegeteil begrenzt zumindest die Längsseiten der Seilaustrittsöffnung 36 sowie eine erste Schmalseite, die in der ersten Endlage des Anwerfgriffs 35 näher am Anwerfgriff 35 liegt.

Wird der Anwerfgriff 35 nicht in der Ebene der ersten Umlenkrolle 40 gezogen, kann das Seil an dem als Einlegeteil ausgebildeten Teil des Führungselements 37 reiben. Um die Reibung zu minimieren und ein Einschneiden des Anwerfseils 34 in das Führungselement 37 zu unterbinden, sind die Kanten des Einlegeteils gerundet. Das Einlegeteil ist vorteilhaft aus einem anderen Material als das Anwerfergehäuse 20 gebildet. Das Einlegeteil ist vorteilhaft als geschlitzter und um die Achse 45 gebogener Drahtring 72 ausgebildet. Das Einlegeteil ist im Ausführungsbeispiel ein metallisches Biegeteil. Der Schlitz des Drahtrings 72 liegt an der zweiten Schmalseite der Seilaustrittsöffnung 36. Bei einem Anwerfhub wird die zweite Schmalseite in der Regel nicht vom Anwerfseil 34 kontaktiert. Der Drahtring ist insbesondere mit leichter Vorspannung am Anwerfergehäuse 20 gehalten.

Fig. 6 zeigt eine Seitenansicht auf die Anwerfvorrichtung 8. Wie Fig. 6 zeigt, erstreckt sich der Arm 39 in dieser Seitenansicht im Wesentlichen in x-Richtung. In y-Richtung besitzt der Arm 39 nur eine geringe Erstreckung. Das Anwerfergehäuse 20 besitzt einen Deckelabschnitt 56, an dem die Umfangswand 33 festgelegt ist und an dem auch die Lagerwelle 21 (Fig. 4) fixiert ist. Der Arm 39 kragt von dem Deckelabschnitt 56 aus. Wie Fig. 6 zeigt, ist die Seilaustrittsöffnung 36 in Abstellposition 50, die der in Fig. 6 gezeigten Lage der Anwerfvorrichtung 8 entspricht, unter der Drehachse 48, also näher an der Abstellfläche 51, angeordnet. In y-Richtung besitzt die Seilaustrittsöffnung 36 zur Drehachse 48 einen Abstand b. Der Abstand b ist größer als ein Viertel des Durchmessers i der Seilrolle 23 (Fig. 3). Im Ausführungsbeispiel beträgt der Abstand b näherungsweise den halben Durchmesser i. Wie Fig. 6 auch zeigt, liegt eine dem Arm 39 zugewandte Unterseite 65 des Anwerfgriffs 35 an der Seilaustrittsöffnung 36, nämlich am in der Ansicht in Fig. 6 nicht sichtbaren Führungselement 37, an. An der Unterseite 65 tritt das Anwerfseil 34 in den Anwerfgriff 35 ein. Die Seilführung 38 besitzt im Ausführungsbeispiel eine Umlenkrolle 40, die um eine Achse 45 drehbar gelagert ist. Die Umlenkrolle 40 kann auch starr mit dem Anwerfergehäuse 20 verbunden sein. Das Anwerfseil 43 besitzt in dem an den Anwerfgriff 35 anschließenden Abschnitt eine Längsmittelachse 64. Im Ausführungsbeispiel fällt die Längsmittelachse 64 mit der Längsmittelachse des Anwerfgriffs 35 zusammen. Die Längsmittelachse 64 verläuft in der in Fig. 6 gezeigten Lage in Abstellposition 50 parallel zur Abstellfläche 51. In Abstellposition 50 schließt die Längsmittelachse 64 im Ausführungsbeispiel mit der Abstellfläche 51 vorteilhaft einen Winkel von weniger als 15°, insbesondere weniger als 10°, ein.

Fig. 7 zeigt die Gestaltung der Seilaustrittsöffnung 36 im Einzelnen. Die Seilaustrittsöffnung 36 erstreckt sich im Ausführungsbeispiel entlang des Umfangs und in axialer Richtung der Umlenkrolle 40. Die Seilaustrittsöffnung 36 erstreckt sich dabei entlang eines Umfangsabschnitts 84 über einen Umfangswinkel α um die erste Umlenkrolle 40, der mindestens 60° beträgt. Der Umfangswinkel α ist um die Achse 45 der ersten Umlenkrolle 40 zwischen den Verbindungslinien der Enden der Seilaustrittsöffnung 36 mit der Achse 45 gemessen. Der Umfangswinkel α ist damit zwischen zwei Radialen zur Achse 45 gemessen, die jeweils von der Achse 45 zu je einem tangential äußeren Ende der Seilaustrittsöffnung 36 verlaufen. Der Umfangswinkel α beträgt vorteilhaft mindestens 60°, insbesondere mindestens 90°, vorteilhaft mindestens 100°, bevorzugt mindestens 110°. Im Ausführungsbeispiel beträgt der Umfangswinkel α mehr als 120°. Die Seilaustrittsöffnung 36 verläuft zumindest in einem mittleren Abschnitt bogenförmig. An der Unterseite 65 (Fig. 7) verläuft die Austrittsöffnung 36 bzw. das Führungselement 37 in der in Fig. 7 gezeigten ersten Anwerfposition 43 parallel zur Unterseite 65. Im Ausführungsbeispiel erstrecken sich die Unterseite 65 des Anwerfgriffs 35, die Seilaustrittsöffnung 36 und das die Seilaustrittsöffnung 36 begrenzende Führungselement 37 in dem an die Unterseite 65 angrenzenden Bereich in y-Richtung.

Die Seilaustrittsöffnung 36 besitzt im Ausführungsbeispiel einen ersten Abschnitt 82 und einen zweiten Abschnitt 83. In einer ersten Endlage liegt der Anwerfgriff 35 mit seiner Unterseite 65 dem ersten Abschnitt 82 zugewandt und in einer zweiten Endlage dem zweiten Abschnitt 83 zugewandt. Der erste Abschnitt 82 und der zweite Abschnitt 83 sind winklig zueinander um die Achse 45 angeordnet. Die Abschnitte 82 und 83 schließen einen Winkel δ ein, der vorteilhaft weniger als 90°, bevorzugt weniger als 70°, insbesondere etwa 60° beträgt. Im Ausführungsbeispiel ist ein Winkel δ von etwa 90° vorgesehen. Vorteilhaft sind die Abschnitte 82 und 83 eben, und es liegt ein bogenförmiger Abschnitt zwischen ihnen, der näherungsweise dem Umfang der Umlenkrolle 40 folgt. Im Ausführungsbeispiel weisen der ersten Abschnitt 82 und der zweite Abschnitt 83 unterschiedliche Abstände zur Achse 45 der Umlenkrolle 40 auf. Der erste Abschnitt 82 liegt im Ausführungsbeispiel näher an der Achse 45 als der zweite Abschnitt 83. Auch ein dem Umfang der Umlenkrolle 40 exakt folgender Verlauf der Seilaustrittsöffnung 36 kann vorteilhaft sein. Im Ausführungsbeispiel steht die Umlenkrolle 40 nicht über die Seilaustrittsöffnung 36 über. Wie Fig. 7 auch zeigt, besitzt die erste Umlenkrolle 40 zu einer zweiten, im Folgenden noch näher beschriebenen Umlenkrolle 41 einen Abstand f.

Fig. 8 zeigt die Anwerfvorrichtung 8 in einer Draufsicht in y-Richtung. Wie Fig. 8 zeigt, besitzt die Seilaustrittsöffnung 36 zur Drehachse 48 der Seilrolle 23 einen Abstand c in z-Richtung. Der Abstand c ist vorteilhaft größer als der Durchmesser i der Seilrolle 23. Im Ausführungsbeispiel beträgt der Abstand c mehr als das Doppelte, vorteilhaft mehr als das 2,5fache des Durchmessers i (Fig. 3). In x-Richtung besitzt die Seilaustrittsöffnung 36 zur Lagerwelle 21 einen Abstand h. Auch der Abstand h ist vorteilhaft vergleichsweise groß und beträgt mehr als der Durchmesser i der Seilrolle 23. Im Ausführungsbeispiel beträgt der Abstand h in x-Richtung etwa das 1,5fache bis 2fache des Durchmessers i der Seilrolle 23. Der Abstand h ist dabei zur Stirnseite der Lagerwelle 21 gemessen. Der Mittelpunkt 78 der Umlenkrolle 40 und der Mittelpunkt 79 der Seilrolle 23 besitzen einen Abstand e zueinander, der vorteilhaft mindestens das 1,5fache, insbesondere mindestens das 2fache des Durchmessers i der Seilrolle 23 beträgt. Die Mittelpunkte 78 und 79 sind dabei die geometrischen Mittelpunkte von Umlenkrolle 40 und Seilrolle 23.

Die Seilführung 38 umfasst außerdem die zweite Umlenkrolle 41 (Fig. 13), deren Achse 46 in Fig. 8 gezeigt ist. Wie Fig. 8 zeigt, verlaufen die Achsen 45 und 46 der Umlenkrollen 40 und 41 senkrecht zueinander. Die Achse 45 der Umlenkrolle 40 verläuft in z-Richtung und die Achse 46 der Umlenkrolle 41 in y-Richtung. Das Koordinatensystem kann auch durch die Achsen 45 und 46 aufgespannt werden, insbesondere bei anderer Lage der Achsen 45 und 46 in Bezug auf die Abstellposition 50. Dabei liegt die z-Richtung in Richtung der Achse 45 und die y-Richtung in Richtung der Achse 46. Wie Fig. 8 auch zeigt, ist das Anwerfseil 34 von der Seilrolle 23 kommend zur zweiten Umlenkrolle 41 gegenüber der Drehachse 48 der Seilrolle 23 in einem Winkel γ geführt, der zum Anwerfgriff 35 hin öffnet und der in der x-z-Ebene, die in Fig. 8 gezeigt ist, von 20° bis 80°, vorteilhaft von 40° bis 75° beträgt. Im Ausführungsbeispiel beträgt der Winkel γ näherungsweise 60°.

In Fig. 9 ist schematisch eine dritte Umlenkrolle 42 gezeigt, die benachbart zur Seilrolle 23 und im Ausführungsbeispiel unterhalb der Seilrolle 23 angeordnet ist. Die dritte Umlenkrolle 42 besitzt zur Seilrolle 23 einen Abstand 1. Die dritte Umlenkrolle 42 besitzt eine Achse 47. Im Ausführungsbeispiel sind alle Umlenkrollen 40, 41, 42 um ihre jeweiligen Achsen 45, 46, 47 drehbar. Die Umlenkrollen 40, 41 und 42 können jedoch auch starr mit dem Anwerfergehäuse 20 verbunden sein. In Abstellposition 50 liegt die Achse 47 der dritten Umlenkrolle 42 vorteilhaft näher an der Abstellfläche 51 als die Achse 45 der ersten Umlenkrolle 40. Vorteilhaft liegen alle Umlenkrollen 40, 41 und 42 in Abstellposition 50 näher an der Abstellfläche 51 als die Seilrolle 23. Zweckmäßig liegen alle Umlenkrollen 40, 41 und 42 zwischen zwei Ebenen 110 und 111, die parallel zur Abstellfläche 51 orientiert sind und die einen Abstand n zueinander haben, der kleiner als der halbe Durchmesser i der Seilrolle 23 ist. Der Abstand f zwischen der ersten Umlenkrolle 40 und der zweiten Umlenkrolle 41 (Fig. 7) und der Abstand 1 zwischen der dritten Umlenkrolle 42 und der Seilrolle 23 sind vorteilhaft kleiner als der Durchmesser i der Seilrolle 23, insbesondere kleiner als der halbe Durchmesser i. Die in Fig. 9 schematisch eingezeichnete zweite Umlenkrolle 41 und die in Fig. 9 schematisch eingezeichnete dritte Umlenkrolle 42 besitzen einen Abstand m zueinander. Der Abstand m zwischen der zweiten Umlenkrolle 41 und der dritten Umlenkrolle 42 ist vorteilhaft mindestens doppelt so groß wie jeder der Abstände f und 1.

Wie Fig. 10 zeigt, verläuft das Führungselement 37 an beiden Längsseiten der Seilaustrittsöffnung 36. Die Umlenkrolle 40 ist insbesondere mittig zwischen den beiden Längsseiten des Führungselements 37 angeordnet. Die Anordnung einer Aufnahme 69 für das Führungselement 37 an beiden Längsseiten der Seilaustrittsöffnung 36 ist in Fig. 28 gezeigt.

Wie Fig. 11 zeigt, besitzt die dritte Umlenkrolle 42 auch in y-Richtung einen Abstand zur Drehachse 48. Die Achse 47 der dritten Umlenkrolle 42 besitzt zur Achse 48 einen Abstand g, der im Ausführungsbeispiel etwas größer als der halbe Durchmesser i der Seilrolle 23 ist. Die dritte Umlenkrolle 42 ist benachbart zur Umfangswand 33 an der Außenseite der Umfangswand 33 angeordnet. Die dritte Umlenkrolle 42 ist dabei in z-Richtung weiter vom Anwerfgriff 35 entfernt als die Drehachse 48. Die dritte Umlenkrolle 42 besitzt zur Drehachse 48 in z-Richtung einen Abstand e, der im Ausführungsbeispiel kleiner als der Durchmesser i, insbesondere kleiner als der halbe Durchmesser i, ist. Der Abstand e beträgt vorteilhaft das 0,1fache bis 0,4fache des Durchmessers i.

Fig. 12 zeigt die Gestaltung des Anwerfergehäuses 20 im Einzelnen. Das Anwerfergehäuse 20 umfasst ein erstes Gehäuseteil 58, das im Wesentlichen den Deckelabschnitt 56 und die Umfangswand 33 sowie die Befestigungsdome 49 bildet. Am ersten Gehäuseteil 58 sind die Lagerwelle 21 der Anwerfvorrichtung 8 zusammen mit allen auf der Lagerwelle 21 gelagerten Komponenten sowie die dritte Umlenkrolle 42 gehalten. Der die Umlenkrolle 42 abdeckende Bereich des ersten Gehäuseteils 58 ist dabei in den Fig. 11 und 12 nicht gezeigt, aber in Fig. 9 erkennbar. Am ersten Gehäuseteil 58 ist außerdem ein Anschlussstück 60 (Fig. 13) angeformt, das in eine Anschlusstasche 77 des Arms 39 ragt. Das Anschlussstück 60 ist als Hohlprofil, im Ausführungsbeispiel mit etwa rechteckigem Querschnitt, ausgebildet, wie Fig. 13 zeigt. Ein zweites Gehäuseteil 59 bildet den Arm 39. Die Trennstelle zwischen dem ersten Gehäuseteil 58 und dem zweiten Gehäuseteil 59 liegt ungefähr mittig zwischen der zweiten Umlenkrolle 41 und der dritten Umlenkrolle 42. Das zweite Gehäuseteil 59 ist in eine Aufnahmenut 61 des ersten Gehäuseteils 58 eingeschoben, und das erste Gehäuseteil 58 ragt mit seinem Anschlussstück 60 in die Anschlusstasche 77 des zweiten Gehäuseteils 59. Die Gehäuseteile 58 und 59 sind dadurch in x-Richtung und in y-Richtung formschlüssig gehalten. Zur Fixierung des Arms 39 ist ein Fortsatz 80 vorgesehen, der in eine Aufnahme 81 (Fig. 32) an der Gebläsespirale 10 eingesteckt ist. Die Aufnahme 81 ist in Fig. 32 für ein Blasgerät 101 gezeigt und am Blasgerät 1 in entsprechender Weise vorgesehen.

Am zweiten Gehäuseteil 59 ist vorteilhaft ein Schraubdom 63 ausgebildet, mit dem das Anwerfergehäuse 20 ebenfalls am Motorgehäuse 7 oder an der Gebläsespirale 10 verschraubt werden kann. Für das weitere Ausführungsbeispiel ist die Anordnung des Schraubdoms 63 an der Gebläsespirale 10 in Fig. 31 gezeigt. Durch die Fixierung der beiden Gehäuseteile 58 und 59 am Motorgehäuse 7 und/oder an der Gebläsespirale 10 wird eine zusätzliche Lagesicherung der beiden Gehäuseteile 58 und 59 zueinander erreicht. Wie Fig. 12 auch zeigt, sind im zweiten Abschnitt 55 im Bereich der zweiten Umlenkrolle 41 Versteifungsrippen 62 im zweiten Gehäuseteil 59 ausgebildet. Die Versteifungsrippen 62 bilden gleichzeitig eine Anlagefläche für die zweite Umlenkrolle 41.

Fig. 13 zeigt die Gestaltung der Aufnahmenut 61 und des Anschlussstücks 60. Das zweite Gehäuseteil 59 ist dabei nicht gezeigt, so dass die Lage der Umlenkrollen 40 und 41 zueinander sowie die Gestaltung des eingesetzten Teils des Führungselements 37 deutlich sichtbar ist. Die Umlenkrollen 40, 41 und 42 (Fig. 12) sind Teil der Seilführung 38. Auch das Führungselement 37, an dem die Seilaustrittsöffnung 36 ausgebildet ist, ist Teil der Seilführung 38.

Wie Fig. 14 zeigt, ist das Führungselement 37 vorteilhaft in dem das Anwerfseil 34 bevorzugt kontaktierenden Bereich aus einem abgewinkelten Drahtring 72 gebildet. Der Drahtring 72 besitzt im Ausführungsbeispiel eine von der Kreisform abweichende Form. Der Drahtring 71 kann bevorzugt unterbrochen, insbesondere geschlitzt sein. Der Drahtring72 besitzt zwei Schenkel 73 und 74, die in einem Abstand k zueinander verlaufen. Der Abstand k ist vorteilhaft über mindestens 50%, insbesondere mindestens 80% der Länge der Schenkel 73 und 74 konstant. Der Abstand k entspricht der Breite der Seilaustrittsöffnung 36. Die beiden Schenkel 73 und 74 verlaufen in einer Blickrichtung in x-Richtung deckungsgleich übereinander, wie Fig. 15 in Verbindung mit Fig. 14 zeigt. Wie Fig. 15 auch zeigt, sind die beiden Schenkel 73 und 74 in dem Bereich, an dem der Anwerfgriff 35 in der ersten Anwerfposition 43 anliegt, über einen Verbindungsbogen 75 miteinander verbunden. In der ersten Anwerfposition 43 befindet sich der Anwerfgriff 35 in einer ersten Endlage. Dies ist in Fig. 15 gezeigt. Die Unterseite 65 des ersten Anwerfgriffs 35 liegt an dem Führungselement 37, nämlich am Verbindungsbogen 75 sowie an den benachbart zum Verbindungsbogen 75 angeordneten Bereichen der Schenkel 73 und 74 (Fig. 15) an. Gegenüberliegend zum Verbindungsbogen 75 ist der Drahtring 72 geschlitzt.

Wie Fig. 16 zeigt, besitzt der Anwerfgriff 35 eine Mittelebene 68, die parallel zur Achse 45 der ersten Umlenkrolle 40 verläuft und die die Längsmittelachse 64 des Anwerfseils 34 an der Unterseite 65 enthält. Die Unterseite 65 besitzt eine erste Seite 66, die auf der der Achse 45 der ersten Umlenkrolle 40 zugewandten Seite der Mittelebene 68 angeordnet ist. Die Unterseite 65 besitzt außerdem eine zweite Seite 67, die auf der der Achse 45 abgewandten Seite der Mittelebene 68 angeordnet ist. Wie Fig. 16 zeigt, liegt die Unterseite 65 in der ersten Endlage des Anwerfgriffs 35 sowohl mit der ersten Seite 66 als auch mit der zweiten Seite 67 an dem Führungselement 37 an. Die erste Anwerfposition 43 ist dadurch eine stabile Endlage für den Anwerfgriff 35. Die Fig. 15 und 16 zeigen außerdem die senkrechte Ausrichtung der Achsen 45 und 46 zueinander. Die Achse 45 verläuft dabei parallel zur z-Richtung und die Achse 46 parallel zur y-Richtung. Wie Fig. 16 auch zeigt, besitzt der Umfangsabschnitt 84, entlang dem sich die Seilaustrittsöffnung 36 erstreckt, einen Radius r. Der Radius r ist im Ausführungsbeispiel aufgrund des kreisförmigen Querschnitts der Umlenkrolle 40 konstant. Auch ein anderer Querschnitt des Umfangsabschnitt 84 kann jedoch vorteilhaft sein. Der Radius r bezeichnet dabei den minimalen Radius im Umfangsabschnitt 84, an dem sich die Seilaustrittsöffnung 36 erstreckt. Der Radius r beträgt vorteilhaft mindestens 8 mm, insbesondere mindestens 13 mm. Der Radius r ist größer als ein Durchmesser d (Fig. 17) des Anwerfseils 34. Im Ausführungsbeispiel ist der Radius r größer als das Doppelte des Durchmessers d des Anwerfseils 34.

Wie Fig. 17 zeigt, besitzt die Umlenkrolle 40 in y-Richtung gesehen, also in einer Draufsicht auf eine x-z-Ebene, wie sie in Fig. 17 gezeigt ist, zum Führungselement 37 einen parallel zur Achse 45 gemessenen Abstand a. Der Abstand a ist vorteilhaft kleiner als der Durchmesser d des Anwerfseils 34. Im Ausführungsbeispiel ist der Abstand a deutlich kleiner als der Durchmesser d. Der Abstand a beträgt vorteilhaft weniger als die Hälfte, insbesondere weniger als ein Viertel des Durchmessers d. Der Abstand a ist vom Führungselement 37, insbesondere von einem Schenkel 73, 74 des Führungselements 37, zu einer Seitenfläche der ersten Umlenkrolle 40 in Richtung der Achse 45 gemessen. Ein Verklemmen des Anwerfseils 34 zwischen den Seitenflächen der Umlenkrolle 40 und dem Führungselement 37 ist dadurch vermieden.

Die Fig. 18 bis 24 zeigen den Anwerfgriff 35 in einer zweiten Anwerfposition 44. In der zweiten Anwerfposition 44 kann der Bediener den Anwerfgriff 35 in Abstellposition 50 (Fig. 1) des Blasgeräts 1 bequem nach oben ziehen. Wie die Fig. 19 und 20 zeigen, verläuft die Längsmittelachse 64 des Anwerfseils 34 unmittelbar benachbart zum Anwerfgriff 35 in der zweiten Anwerfposition 44 in Abstellposition 50 senkrecht. Die Längsmittelachse 64 des Anwerfseils 34 kann in der zweiten Anwerfposition 44 auch von der Seilrolle 23 weg geneigt verlaufen. Mit der Vertikalen schließt die Längsmittelachse 64 damit in Abstellposition 50 einen Winkel von weniger als 15°, insbesondere von weniger als 10° ein. Wie Fig. 20 zeigt, liegt die Unterseite des Anwerfgriffs 65 in der zweiten Anwerfposition 44 nur mit der ersten Seite 66 am Führungselement 37 (Fig. 19) an. Die zweite Seite 67 liegt frei. Die Unterseite des Anwerfgriffs 65 liegt höchstens über eine Hälfte seines Umfangs am Führungselement 37 an. Bei einer Zugkraft am Anwerfseil 34, wie sie durch die Rückholfeder 22 (Fig. 3) ausgeübt wird, wird der Anwerfgriff 35 dadurch in die erste Anwerfposition 43 zurückgezogen. Auch die zweite Anwerfposition 44 ist im Ausführungsbeispiel eine Endlage des Anwerfgriffs 35.

Wie Fig. 21 zeigt, verläuft das Führungselement 37 in dem Anlagebereich der Unterseite 65 am Führungselement 37 in einem Winkel β zur Längsmittelachse 64 des Anwerfseils 34, der kleiner als 90° ist. Der Winkel β öffnet dabei auf die der Achse 45 und dem Anwerfgriff 35 abgewandte Seite. Der Winkel β ist außerhalb der Seilaustrittsöffnung 36 an der Umlenkrolle 40 abgewandten Seite der Seilaustrittsöffnung 36 gemessen. Durch den schrägen Verlauf des Führungselements 37 in dem Bereich, in dem der Anwerfgriff 35 in der zweiten Anwerfposition 44 anliegt, bewirkt eine Zugkraft beim Anwerfseil 34 eine Verstellung des Anwerfgriffs 35 in die erste Anwerfposition 43. Die Lage des Anwerfgriffs 35 in der zweiten Anwerfposition 44 ist auch in den Fig. 22 bis 24 gezeigt.

Die Fig. 25 bis 28 zeigen die Anordnung ohne den Anwerfgriff 35, wobei das Anwerfseil 34 in der der ersten Anwerfposition zugeordneten Lage angeordnet ist. Der austauschbare Teil des Führungselements 37, der im Ausführungsbeispiel durch den Drahtring 72 gebildet ist, ist dabei nicht gezeigt. Wie die Fig. 25 bis 27 zeigen, ist am zweiten Gehäuseteil 59 eine Aufnahme 69 für den austauschbaren Teil des Führungselements 37 vorgesehen. Die Aufnahme 69 ist als umlaufende Nut ausgebildet, die die Seilaustrittsöffnung 36 umgibt. Im Bereich der zweiten Schmalseite der Seilaustrittsöffnung 36, die in der zweiten Endlage des Anwerfgriffs 35 näher am Anwerfgriff 35 liegt, verengt sich die Aufnahme 69 zur Außenseite hin und hat insbesondere einen Hinterschnitt. Im Bereich der zweiten Schmalseite der Seilaustrittsöffnung 36 liegt der gehäusefeste Teil 57 des Führungselements 37. Dadurch kann das Führungselement 37 in der Aufnahme 69 eingeklipst werden. Die Enden des Einlegeteils liegen benachbart zur zweiten Schmalseite und kontaktieren das Anwerfseil 34 nicht. Das Einlegeteil ist insbesondere mit leichter Vorspannung am Anwerfergehäuse 20 montiert. Das Einlegeteil ist in dem Hinterschnitt vorteilhaft klemmend gehalten. Die Schenkel des Einlegeteils werden zur Montage am Anwerfergehäuse 20 vorteilhaft aufeinander zu gedrückt in den Hinterschnitt eingeführt und federn nach dem Loslassen wieder auseinander. Die Enden des Einlegeteils, also des Drahtrings 72, begrenzen einen zwischen den Enden gebildeten Schlitz 71. Der Schlitz 71 erleichtert die Montage. Dadurch wird auf einfache Weise eine formschlüssige Fixierung des Führungselements 37 erreicht. Die formschlüssige Fixierung erfolgt dabei vorteilhaft im Bereich der zweiten Schmalseite. Auch eine andere Fixierung des Führungselements 37 am Anwerfergehäuse 20 kann jedoch vorteilhaft sein.

Wie die Fig. 27 und 28 zeigen, besitzt die erste Umlenkrolle 40 an ihrem Umfang vorteilhaft eine umlaufende Vertiefung 70, in der das Anwerfseil 34 geführt ist. Auch die zweite Umlenkrolle 41 und die dritte Umlenkrolle 42 sind vorteilhaft entsprechend ausgebildet.

Die Figuren 29 bis 36 zeigen ein Ausführungsbeispiel eines rückengetragenen Blasgeräts 101, dessen Aufbau im Wesentlichen dem des Blasgeräts 1 entspricht. Gleiche Bezugszeichen bezeichnen in allen Figuren einander entsprechende Komponenten. Zum Blasgerät 101 nicht beschriebene Komponenten sind vorteilhaft wie zum Blasgerät 1 beschrieben aufgebaut. Der Tragegriff 3 ist bei dem Blasgerät 101 an der Gebläsespirale 10 angeordnet. Wie Fig. 29 zeigt, besitzt das Blasgerät 101 ein Motorgehäuse 7, an dem eine Anwerfvorrichtung 108 angeordnet ist. Die Anwerfvorrichtung 108 besitzt einen Arm 39. In Abstellposition 50 unterhalb des Motorgehäuses 7 ist der Kraftstofftank 19 des Blasgeräts 101 angeordnet. Der Kraftstofftank 19 besitzt einen in Fig. 30 gezeigten Bereich 32, der seitlich über die Rückentrage 2 übersteht und nach oben hin nicht verdeckt ist. In dem Bereich 32 ist ein Tankstutzen mit einem Tankdeckel 122 angeordnet. Der Tankdeckel liegt in der in Fig. 30 gezeigten Ansicht auf die x-z-Ebene, also in Blickrichtung auf die Bodenplatte 5 (Fig. 29), seitlich außerhalb der Rückentrage 2. Der Arm 39 erstreckt sich in einer Draufsicht auf das Blasgerät 101 zwischen dem Tankstutzen und der Gebläsespirale 10. Die Anwerfvorrichtung 108 steht seitlich, also in Richtung der Achse z, und in Höhenrichtung, also in Richtung der Achse y, über den Tankdeckel 122 über, so dass der Tankdeckel 122 in der in Fig. 29 gezeigten Blickrichtung auf die y-z-Ebene nicht die äußere Begrenzung des Blasgeräts 101 bildet. Der Tankdeckel 122 liegt geschützt in dem in x-Richtung hinter dem Arm 39 und dem Anwerfgriff 35 liegenden Bereich. Dadurch wird der Tankdeckel 122 von dem Arm 39 und dem Anwerfgriff 35 gegen Äste oder dgl. abgeschirmt, so dass Beschädigungen des Tankdeckels 122 vermieden sind. Gleichzeitig ist der Tankdeckel 122 von oben gut zugänglich. Wie Fig. 29 zeigt, verläuft der Arm 39 etwa parallel zur Oberseite des Kraftstofftanks 19 und in einem Abstand zur Oberseite des Kraftstofftanks 19. Der Arm 39 verläuft dabei in geringem Abstand zum Kraftstofftank 19, so dass auch der Abschnitt des Anwerfseils zwischen der zweiten Umlenkrolle 41 und der dritten Umlenkrolle 42 in geringem Abstand zum Kraftstofftank 19 geführt ist.

Die Fig. 29 bis 32 zeigen den Anwerfgriff 55 in einer ersten Anwerfposition 143, in der sich der Anwerfgriff 35 in einer ersten Endlage befindet. Bei unbetätigter Anwerfvorrichtung 108 befindet sich der Anwerfgriff 35 in der ersten Anwerfposition 143. In der ersten Anwerfposition 143 ist der Anwerfgriff 35 mit seinem freien Ende in Abstellposition 50 (Fig. 31) gegenüber der Abstellfläche 51 schräg nach vorne und unten geneigt. Die Richtung nach vorne bezeichnet dabei eine Richtung senkrecht zur Rückenplatte 4 vom Motorgehäuse 7 weg. Die Richtung nach hinten bezeichnet eine Richtung senkrecht zur Rückenplatte 4 zum Motorgehäuse 7 hin. Die Richtung nach unten bezeichnet die Richtung senkrecht zur Bodenplatte 5 vom Motorgehäuse 7 weg, und die Richtung nach oben ist die Richtung senkrecht zur Bodenplatte 5 zum Motorgehäuse 5 hin. Richtungen parallel zur Ebene der Rückenplatte 4 und zur Ebene der Bodenplatte 5 sind seitliche Richtungen. Wird die Rückentrage 2 von einem Bediener auf den Schultern getragen, so sind die Richtungen bei aufrechter Haltung des Bedieners nach vorne, hinten, oben, unten und seitlich des Bedieners ausgerichtet.

Die Längsmittelachse 64 des Anwerfseils 34 in der Seilaustrittsöffnung 36, die der Längsmittelachse des Anwerfgriffs 35 entspricht, schließt in der ersten Anwerfposition 143 mit der Abstellfläche 51 einen Winkel ε ein, der weniger als 45° beträgt. Die Längsmittelachse 64 und die Abstellfläche 51 verlaufen jedoch nicht parallel zueinander. Der Winkel ε beträgt vorteilhaft 25° bis 40°, insbesondere näherungsweise 30°. Wie Fig. 31 auch zeigt, ist der Anwerfgriff 35 seitlich im Bereich von Gebläsespirale 10 und Rückentrage 2 angeordnet und ragt nicht in Richtung zum Bediener über die Rückentrage 2 vor.

Die Fig. 31 und 32 zeigen die Fixierung des Arms 39 an der Gebläsespirale 10. Wie Fig. 31 zeigt, liegt der Schraubdom 63 des Arms 39 an der Gebläsespirale 10 an und ist an dieser fixiert. Wie Fig. 32 zeigt, ist der Fortsatz 80 des Arms 39 in eine Aufnahme 81 der Gebläsespirale 10 eingesteckt. Dadurch ist der Arm 39 benachbart zur ersten Umlenkrolle 40 in y-Richtung und z-Richtung formschlüssig gegenüber der Gebläsespirale 10 gehalten.

Fig. 33 zeigt schematisch eine zweite Anwerfposition 144. In der zweiten Anwerfposition 144 ragt der Anwerfgriff 35 nach oben, insbesondere senkrecht nach oben. Die Längsmittelachse 64 schließt in der zweiten Anwerfposition mit der Abstellfläche 51 (Fig. 31) einen Winkel von vorteilhaft 90° ein. Die Längsmittelachse ist in der zweiten Anwerfposition zur Vertikalen vorteilhaft um einen Winkel von weniger als 15°, insbesondere von weniger als 10° geneigt.

Die Seilführung besitzt eine in Fig. 32 gezeigte Seilaustrittsöffnung 136, an der ein Führungsteil 137 angeordnet ist. Das Führungsteil 137 begrenzt die Seilaustrittsöffnung 136. Die Gestaltung und Fixierung des Führungsteils 137 entspricht - bis auf die Form des Führungsteils 137 - der Gestaltung des Führungsteils 37. Das Führungsteil 137 besitzt die Schenkel 73 und 74. Wie Fig. 33 in Verbindung mit Fig. 34 zeigt, weist die Seilaustrittsöffnung 136 einen ersten Abschnitt 132 auf, an dem der Anwerfgriff 35 in der ersten Anwerfposition 143 anliegt. Die erste Anwerfposition 143 entspricht dabei einer ersten Endlage des Anwerfgriffs 35. Die Seilaustrittsöffnung 136 besitzt außerdem einen zweiten Abschnitt 133, an dem der Anwerfgriff 35 in der zweiten Anwerfposition 144 anliegt. Zwischen den Abschnitten 132 und 133 erstreckt sich ein dritter Abschnitt 134, der im Ausführungsbeispiel einen ebenen Bereich umfasst. Es kann jedoch auch vorgesehen sein, dass der dritte Abschnitt 134 vollständig gebogen verläuft. Auch bei diesem Ausführungsbeispiel weisen der erste Abschnitt 132 und der zweite Abschnitt 133 der Seilaustrittsöffnung 136 unterschiedliche Abstände zur Achse 45 der Umlenkrolle 40 auf.

Wie Fig. 35 zeigt, besitzt der Anwerfgriff 35 einen Zapfen 135, der in die Seilaustrittsöffnung 136 ragt und den Anwerfgriff 35 zwischen den beiden Schenkeln 73 und 74 des Drahtrings 72 (Fig. 32) hält. Die Umlenkrolle 40 steht nicht über die Seilaustrittsöffnung 136 über. In Fig. 35 ist auch der gehäusefeste Abschnitt 57 erkennbar. Das Anwerfseil 34 ist in den Fig. 35 und 36 verkürzt dargestellt und nicht bis in den Anwerfgriff 35 geführt. Die Längsmittelachse 64 des Anwerfseils 34 in der Seilaustrittsöffnung 136 und an der Unterseite des Anwerfgriffs 35 ist in Fig. 35 mit strichpunktierter Linie eingezeichnet. Wie Fig. 35 auch zeigt, besitzt die Umlenkrolle 40 einen Umfangsabschnitt 184. Der Umfangsabschnitt 184 ist der Umfangsabschnitt, an dem sich die Seilaustrittsöffnung 136 erstreckt. Im Umfangsabschnitt 184 besitzt die Umlenkrolle den Radius r, der größer als der Durchmesser d des Anwerfseils 34 ist. Der Radius r beträgt vorteilhaft mindestens das Doppelte des Durchmessers d. Bevorzugt beträgt der Radius r mindestens 8 mm, insbesondere mindestens 13 mm.

Wie Fig. 36 zeigt, schließen die Abschnitte 132 und 133 einen Winkel 8 ein, der weniger als 90° beträgt. Vorteilhaft beträgt der Winkel δ weniger als 70°, insbesondere etwa 60°. Der Winkel δ ist dabei zwischen Radialen zur Achse 45, die jeweils zu einem in Umfangsrichtung liegenden Ende der Seilaustrittsöffnung 36 verlaufen, gemessen. Der erste Abschnitt 132 verläuft geneigt zur Senkrechten, also geneigt zur Achse y. Mit der Abstellfläche 51 schließt der erste Abschnitt 132 in Abstellposition 50 einen Winkel η ein, der mehr als 45° beträgt. Der zweite Abschnitt 133 verläuft im Ausführungsbeispiel parallel zur Abstellfläche 51.

Wie die Figuren zeigen, ist das Anwerfergehäuse 20 vollständig getrennt vom Motorgehäuse 7 ausgebildet. Dadurch, dass die Anwerfvorrichtungen 8 und 108 als Modul ausgebildet sind, dessen Komponenten alle direkt oder indirekt mit dem Anwerfergehäuse 20 verbunden sind, kann die Anwerfvorrichtung 8, 108 einfach als Baugruppe an einem bestehenden Motorgehäuse 7 montiert werden. Auch eine Nachrüstung der Anwerfvorrichtung 8, 108 in bestehenden Arbeitsgeräten ist dadurch ermöglicht. Bei Beschädigung kann die Anwerfvorrichtung 8, 108 dadurch einfach als gesamtes Modul ausgetauscht werden.

Die Figuren 37 bis 39 zeigen ein Ausführungsbeispiel einer Seilaustrittsöffnung 236 einer Seilführung für ein rückengetragenes Blasgerät 1, 101. Die Seilführung ist entsprechend den Seilführungen 38 der vorangegangenen Ausführungsbeispiele ausgebildet. Die Seilführung besitzt ein Anwerfergehäuse 120, von dem in Fig. 37 nur der benachbart zum Anwerfgriff 35 angeordnete Bereich gezeigt ist. Fig. 37 zeigt die Anordnung in Abstellposition 50 in einer ersten Anwerfposition 243 des Anwerfgriffs 35. In der ersten Anwerfposition 243 ist der Anwerfgriff 35 im Ausführungsbeispiel in Abstellposition 50 etwa horizontal ausgerichtet. An dem Anwerfergehäuse 120 ist eine Seilaustrittsöffnung 236 ausgebildet, die von einem Führungselement 237 begrenzt ist. Bei unbetätigter Anwerfvorrichtung liegt der Anwerfgriff 34 in der in Fig. 37 gezeigten ersten Anwerfposition 234 am Führungselement 237 an.

Wie Fig. 37 zeigt, ist die Seilaustrittsöffnung 236 entlang eines Umfangsabschnitts 284 eines Umlenkabschnitts 240 der Seilführung geführt. Der Umlenkabschnitt 240 bildet ein Umlenkelement für das Anwerfseil 34. Der Umlenkabschnitt 240 ist konvex gebogen ausgebildet und verläuft in einem Radius r um eine Achse 45. Im Ausführungsbeispiel ist der Radius r konstant. Es kann jedoch auch vorgesehen sein, dass der Radius r über die Länge des Umlenkabschnitts 240 nicht konstant ist. Wie Fig. 37 zeigt, ragt der Umlenkabschnitt 240 in die Seilaustrittsöffnung 236. Der Umfangsabschnitt 284 erstreckt sich über einen Umschlingungswinkel ω, der mindestens 90° beträgt. Der Umschlingungswinkel ω ist der Winkel, um den sich das Anwerfseil 34 maximal an dem Umlenkabschnitt 240 anlegen kann. Als Umlenkabschnitt 240 wird dabei der Bereich betrachtet, dessen Radius r mindestens dem Durchmesser d des Anwerfseils 34 entspricht. Bereiche mit geringerem Radius zählen nicht zum Umlenkabschnitt 240. Der Umlenkabschnitt 240 besitzt eine erste Tangente 285 und eine zweite Tangente 286. Die erste Tangente 285 ist am Anfang des Umlenkabschnitts 240 angeordnet, also in dem Bereich, an den sich das Anwerfseil 34 zuerst anlegt, wenn der Anwerfgriff 35 aus der ersten Anwerfposition 243 in eine zweite, nicht gezeigte Anwerfposition verstellt wird.

Die zweite Tangente 286 ist eine Tangente an den Umlenkabschnitt 240 am Ende des Umlenkabschnitts 240. Die zweite Tangente 286 entspricht etwa der Ausrichtung des Anwerfseils 34 an der Unterseite 65 des Anwerfgriffs 35 in der Position, in der das Anwerfseil 34 über den gesamten Umlenkabschnitt 240 am Umlenkabschnitt 240 anliegt und den Umlenkabschnitt 240 über den Umschlingungswinkel ω umschlingt. Der Umschlingungswinkel ω ist zwischen einer Senkrechten auf die erste Tangente 285 am Anfang des Umlenkabschnitts 240 und einer Senkrechten auf die zweite Tangente 286 am Ende des Umlenkabschnitts 240 gemessen.

Die Tangenten 285 und 286 schließen an der dem Anwerfgriff 35 in der ersten Anwerfposition 243 abgewandten Seite einen Winkel σ ein, der weniger als 90°, insbesondere weniger als 80°, vorteilhaft weniger als 70°, bevorzugt weniger als 60° beträgt. Der Winkel σ ist an der dem Anwerfgriff 35 abgewandten Seite zwischen den Tangenten 285 und 286 gemessen. Der Winkel σ ist in dem Bereich zwischen den Tangenten 285 und 286 gemessen, in dem auch der Umlenkabschnitt 240 angeordnet ist. Der Winkel σ und der Umschlingungswinkel ω ergeben zusammen 180°.

Wie Fig. 38 schematisch zeigt, verläuft das Führungselement 237 an der in Abstellposition 50 unten liegenden Unterseite 252 gerade. An der in Abstellposition 50 oben liegenden Oberseite 251 verläuft das Führungselement 237 trompetenförmig nach außen gebogen. An den vertikal verlaufenden Querseiten 253 und 254 verläuft das Führungselement 237 ebenfalls gerade, wie Fig. 38 zeigt. Das Führungselement 237 ist im Ausführungsbeispiel einteilig mit dem Anwerfergehäuse 120 ausgebildet. Auch eine Gestaltung aus einem separaten Teil oder ein Einlegeteil, das die Seilaustrittsöffnung 236 mindestens teilweise begrenzt, können jedoch vorteilhaft sein. Es kann auch vorgesehen sein, dass das Führungselement 237 auch an der in Abstellposition 50 unten liegenden Unterseite 252 nach außen gebogen verläuft. Auch eine Biegung nach außen an den Querseiten 253 und 254 kann vorteilhaft sein. In besonders bevorzugter Gestaltung ist das Führungselement rotationssymmetrisch ausgebildet und erweitert sich über seinen gesamten Umfang trompetenförmig. Dadurch ist auch ein Anwerfen eines Verbrennungsmotors durch Ziehen am Anwerfseil 34 in seitlicher Richtung, also in z-Richtung, möglich.

Fig. 39 zeigt ein Ausführungsbeispiel einer Seilführung mit einer Seilaustrittsöffnung 336. An der Seilaustrittsöffnung 336 ist ein Führungselement 337 angeordnet. Der Anwerfgriff 35 ist in einer ersten Anwerfposition 343 angeordnet, in der der Anwerfgriff 35 nach unten geneigt ist. Die Längsmittelachse 64 des Anwerfseils 34 an der Unterseite 65 des Anwerfgriffs 35 schließt mit der Abstellfläche 51 in Abstellposition 50 den Winkel ε ein. Der Winkel ε kann dabei wie zu Fig. 31 beschrieben bemessen sein. Das Führungselement 337 besitzt einen Umlenkabschnitt 340, der dem Umlenkabschnitt 240 etwa entspricht. Der Umlenkabschnitt 340 ragt dabei in die Seilaustrittsöffnung 336. Der Umlenkabschnitt 340 besitzt einen Umfangsabschnitt 384, der sich über einen Umschlingungswinkel ω erstreckt, der dem in Fig. 37 gezeigten Umschlingungswinkel ω entspricht und der mehr als 90° beträgt. Die Tangenten 385 und 386, die den Tangenten 285 und 296 entsprechen, schließen auf der dem Anwerfgriff 35 in der ersten Anwerfposition 343 gegenüberliegenden Seite einen Winkel σ ein, der weniger als 90°, insbesondere weniger als 80°, vorteilhaft weniger als 70°, bevorzugt weniger als 60° beträgt.

Der Umfangsabschnitt 384 ist der Umfangsabschnitt des Umlenkabschnitts 340, entlang dem die Seilaustrittsöffnung 336 geführt ist. Der Umfangsabschnitt 384 ist damit der Umfangsabschnitt, an dem sich das Anwerfseil 34 anlegen kann. Das Anwerfseil 34 kann sich dabei über den Umschlingungswinkel ω an dem Umfangsabschnitt 284 anlegen. Der Radius r ist in Fig. 39 nicht eingezeichnet, jedoch wie zu Fig. 37 beschrieben bemessen. Die Seilaustrittsöffnung 336 besitzt eine Unterseite 352, die der Unterseite 252 der Seilaustrittsöffnung 236 in ihrer Gestaltung entspricht. Die Unterseite 352 der Seilaustrittsöffnung 336 ist jedoch gegenüber der in Fig. 37 gezeigten Gestaltung vom Anwerfgriff 35 weg versetzt. Dadurch ergibt sich eine Neigung des Anwerfgriffs 35 nach unten. Vorteilhaft verlaufen die in Fig. 39 nicht gezeigten Querseiten der Seilaustrittsöffnung 336 geneigt zur Vertikalen und verbinden die Unterseite 352 geradlinig mit einer Oberseite 351. Die Gestaltung der in Fig. 39 gezeigten Seilführung ist vorteilhaft bis auf die Lage der Unterseite 352 der Seilaustrittsöffnung 336 entsprechend zur Gestaltung der in Fig. 37 gezeigten Seilführung.

Fig. 40 zeigt den Anwerfgriff 35 in einer zweiten Anwerfposition 344. In der zweiten Anwerfposition 344 ist der Anwerfgriff 35 leicht geneigt nach oben ausgerichtet. In der zweiten Anwerfposition 244 schließt die Längsmittelachse 64 des Anwerfseils 34 an der Unterseite 65 des Anwerfgriffs 35 mit einer Vertikalen 230 einen Winkel ϕ ein, der weniger als 15°, insbesondere weniger als 10° beträgt. Dadurch kann der Anwerfgriff 35 vom Bediener nach oben gezogen werden. Der Anwerfgriff 35 liegt mit seiner Unterseite 65 an der in Abstellposition 50 oben liegenden Seite des Führungselements 337 an.

Fig. 41 zeigt den Anwerfgriff 35 beim Anwerfvorgang. Wie Fig. 41 zeigt, kann der Anwerfgriff 35 nach oben und schräg nach hinten gezogen werden, so dass das Anwerfseil 34 über einen Großteil oder den gesamten Umschlingungswinkel ω am Führungselement 337 anliegt. Dadurch kann der Bediener ein rückengetragenes Arbeitsgerät, das mit einer Anwerfvorrichtung nach Fig. 41 ausgestattet ist, auch durch Ziehen am Anwerfseil 34 in Abstellposition 50 nach oben und von der Rückenplatte 4 (Fig. 1) weg anwerfen. Diese Ausrichtung des Anwerfgriffs 35 ist in Fig. 41 mit gestrichelter Linie eingezeichnet. Dadurch, dass das Anwerfseil 34 in dem Radius r am Führungselement 337 entlang gezogen wird, ist eine Beschädigung des Anwerfseils 34 vermieden.

Um die Reibung und/oder den Verschleiß am Führungselement 237, 337 zu verringern, kann das Führungselement 237, 337 mindestens teilweise aus einem anderen Material als das Anwerfergehäuse 120, insbesondere aus Metall, ausgebildet sein. Bevorzugt ist der Umlenkabschnitt 240, 340 mindestens teilweise durch Metall, insbesondere durch einen metallischen Einsatz, ausgebildet.

Der Umfangsabschnitt 284, 384, entlang dem sich die Seilaustrittsöffnung 236, 336 erstreckt, ist zwischen Tangenten 285, 286 bzw. 385, 386 an das Anwerfseil 34 in der ersten Anwerfposition 243, 343 und der zweiten Anwerfposition 344 gemessen. Der Umfangsabschnitt 284, 384 ist damit der Abschnitt, an den sich das Anwerfseil 34 beim Ziehen am Anwerfgriff 35 maximal anlegen kann. In allen Ausführungsbeispielen ist der minimale Radius r des Umfangsabschnitt 84, 184, 284, 384 größer als der Durchmesser d des Anwerfseils 34, insbesondere größer als das Doppelte des Durchmessers d des Anwerfseils 34. Die Umlenkabschnitte 240, 340 können wie die Umlenkrolle 40 eine Nut am Umfang zur seitlichen Führung des Anwerfseils 34 besitzen. Es kann vorgesehen sein, dass die Umlenkabschnitte 240, 340 wie gezeigt in die Seilaustrittsöffnungen 236, 336 ragen. Es kann jedoch auch vorteilhaft sein, dass die Umlenkabschnitte 240, 340 außerhalb der Seilaustrittsöffnungen 236, 336 angeordnet sind und insbesondere an die Seilaustrittsöffnungen 236, 336 anschließen. Auch ein geringer Abstand zwischen der Seilaustrittsöffnung 236, 336 und dem Umlenkabschnitt 240, 340 kann vorteilhaft sein. Der Abstand entspricht dabei vorteilhaft höchstens dem 4fachen des minimalen Radius, insbesondere höchstens dem Doppelten des minimalen Radius des Umlenkelements.

Es kann vorteilhaft sein, dass der Anwerfgriff 35 in der ersten Anwerfposition 43, 143, 243, 343 mindestens teilweise in der Seilaustrittsöffnung 36, 136, 236, 336 angeordnet ist. Es kann vorgesehen sein, dass der Anwerfgriff 35 bis auf seinen verdickten Kopf vollständig in der Seilaustrittsöffnung 36, 136, 236, 336 angeordnet ist. Eine Anordnung des Anwerfgriffs 35 in einer Seilaustrittsöffnung wird insbesondere als vorteilhaft für eine Seilaustrittsöffnung angesehen, die sich allseitig erweitert, die also eine trompetenartige Form besitzt.

Alle Ausführungsbeispiele können miteinander kombiniert werden. Dabei sind insbesondere andere Winkel als die angegebenen Winkelbereiche möglich. Die Anordnung der Umlenkrollen 41 und 42 ist nicht auf die Ausführungsbeispiele beschränkt, sondern es sind auch andere Lagen und Orientierungen der Umlenkrollen 41 und 42 möglich. Insbesondere kann eine abweichende Ausrichtung der Achsen 46 und 47 vorteilhaft sein. Auch eine andere Lage, Orientierung oder Ausrichtung der Achse 45 der Umlenkrolle 40 kann vorteilhaft sein.

## Patentansprüche

1. Anwerfvorrichtung für einen Verbrennungsmotor, wobei die Anwerfvorrichtung (8, 108) ein Anwerfseil (34) umfasst, an dem ein Anwerfgriff (35) festgelegt ist, wobei die Anwerfvorrichtung (8, 108) eine Seilführung (38) für das Anwerfseil (34) umfasst, die das Anwerfseil (34) von einer Seilrolle (23) der Anwerfvorrichtung (8, 108) zu einer Seilaustrittsöffnung (36, 136) führt, wobei an der Seilaustrittsöffnung (36, 136) ein Führungselement (37, 137) angeordnet ist, das das Anwerfseil (34) in der Seilaustrittsöffnung (36, 136) hält, wobei die Seilführung (38) mindestens eine Umlenkrolle (40, 41, 42) umfasst, wobei das Führungselement (37, 137) die Seilaustrittsöffnung begrenzt, und wobei die Seilaustrittsöffnung (36, 136) entlang eines Umfangsabschnitts (84, 184) der Umlenkrolle (40) der Seilführung (38) angeordnet ist,
**dadurch gekennzeichnet, dass** sich die Seilaustrittsöffnung (36, 136) entlang des Umfangsabschnitts (84, 184) über einen Umfangswinkel (α) der Umlenkrolle (40) von mindestens 60° erstreckt.

2. Anwerfvorrichtung nach Anspruch 1,
**dadurch gekennzeichnet, dass** der Anwerfgriff (35) bei unbetätigter Anwerfvorrichtung (8, 108) am Führungselement (37, 137) anliegt.

3. Anwerfvorrichtung nach Anspruch 1 oder 2,
**dadurch gekennzeichnet, dass** das Führungselement (37, 137) mindestens teilweise von einem Drahtring (72) gebildet ist.

4. Anwerfvorrichtung nach einem der Ansprüche 1 bis 3,
**dadurch gekennzeichnet, dass** ein parallel zur Achse (45) der Umlenkrolle (40) gemessener Abstand (a) zwischen dem Führungselement (37, 137) und der Umlenkrolle (40) kleiner als der Durchmesser (d) des Anwerfseils (34) ist.

5. Anwerfvorrichtung nach einem der Ansprüche 1 bis 4,
**dadurch gekennzeichnet, dass** die Umlenkrolle (40) um ihre Achse (45) drehbar gelagert ist.

6. Anwerfvorrichtung nach einem der Ansprüche 1 bis 5,
**dadurch gekennzeichnet, dass** die Seilführung (38) eine zweite Umlenkrolle (41) umfasst, über die das Anwerfseil (34) geführt ist, wobei die zweite Umlenkrolle (41) an einem Seilabschnitt zwischen der Seilrolle (23) und der ersten Umlenkrolle (40) anliegt.

7. Anwerfvorrichtung nach Anspruch 6,
**dadurch gekennzeichnet, dass** die Seilführung (38) eine dritte Umlenkrolle (42) umfasst, die an einem Seilabschnitt zwischen der Seilrolle (23) und der zweiten Umlenkrolle (41) am Anwerfseil (34) anliegt.

8. Anwerfvorrichtung nach einem der Ansprüche 1 bis 7,
**dadurch gekennzeichnet, dass** die Anwerfvorrichtung (8, 108) ein Anwerfergehäuse (20) besitzt, an dem alle Komponenten der Anwerfvorrichtung (8, 108) gehalten sind.

9. Anwerfvorrichtung nach einem der Ansprüche 1 bis 8,
**dadurch gekennzeichnet, dass** der Anwerfgriff (35) eine erste Anwerfposition (43, 143) besitzt, in der der Anwerfgriff (35) in einer ersten Endlage an der Seilaustrittsöffnung (36, 136) angeordnet ist, dass der Anwerfgriff (35) eine zweite Anwerfposition (44, 144) besitzt, in der der Anwerfgriff (35) in einer zweiten Endlage an der Seilaustrittsöffnung (36, 136) angeordnet ist, und dass der Anwerfgriff (35) bei unbetätigter Anwerfvorrichtung (8, 108) aufgrund der an dem Anwerfseil (34) wirkenden Kräfte in der ersten Anwerfposition (43, 143) angeordnet ist.

10. Anwerfvorrichtung nach Anspruch 9,
**dadurch gekennzeichnet, dass** der Anwerfgriff (35) eine der Seilaustrittsöffnung (36, 136) zugewandte Unterseite (65) besitzt, dass der Anwerfgriff (35) eine Mittelebene (68) besitzt, die die Längsmittelachse (64) des Anwerfseils (34) an der Unterseite (65) enthält und die parallel zur Achse (45) der ersten Umlenkrolle (40) verläuft, und dass der Anwerfgriff (35) in der zweiten Anwerfposition (44, 144) ausschließlich auf der der Achse (45) zugewandten Seite der Mittelebene (68) an dem Führungselement (37, 137) anliegt.

11. Anwerfvorrichtung für einen Verbrennungsmotor, wobei die Anwerfvorrichtung (8, 108) ein Anwerfseil (34) umfasst, an dem ein Anwerfgriff (35) festgelegt ist, wobei die Anwerfvorrichtung (8, 108) eine Seilführung (38) für das Anwerfseil (34) umfasst, die das Anwerfseil (34) von einer Seilrolle (23) der Anwerfvorrichtung (8, 108) zu einer Seilaustrittsöffnung (236, 336) führt, wobei an der Seilaustrittsöffnung (236, 336) ein Führungselement (237, 337) angeordnet ist, das das Anwerfseil (34) in der Seilaustrittsöffnung (236, 336) hält, wobei die Seilführung (38) mindestens ein Umlenkelement umfasst, das durch einen Umlenkabschnitt (240, 340) der Seilführung (38) gebildet ist, wobei das Umlenkelement zwei Tangenten (285, 286, 385, 386) besitzt, die sich in einem Winkel (σ) von weniger als 90° schneiden, wobei das Umlenkelement einen minimalen Radius (r) aufweist, der größer als ein Durchmesser (d) des Anwerfseils (34) ist, wobei das Umlenkelement an der Seilaustrittsöffnung (236, 336) angeordnet ist, und wobei die Seilaustrittsöffnung (236, 336) entlang eines Umfangsabschnitts (284, 384) des Umlenkabschnitts (240, 340) geführt ist, **dadurch gekennzeichnet, dass** der Anwerfgriff (35) eine erste Anwerfposition besitzt, in der der Anwerfgriff (35) in einer ersten Endlage an der Seilaustrittsöffnung (236, 336) angeordnet ist, dass der Anwerfgriff (35) eine zweite Anwerfposition besitzt, in der der Anwerfgriff (35) in einer zweiten Endlage an der Seilaustrittsöffnung (236, 336) angeordnet ist, dass die erste Tangente (285, 385) der Längsrichtung des Anwerfseils (34) in der ersten Endlage des Anwerfgriffs (35) entspricht, und dass die zweite Tangente (286, 386) der Längsrichtung des Anwerfseils (34) in der zweiten Endlage des Anwerfgriffs (35) entspricht.

12. Rückengetragenes Arbeitsgerät mit einem Verbrennungsmotor (9) und mit einer Anwerfvorrichtung (8, 108) nach einem der Ansprüche 1 bis 8,
wobei der Verbrennungsmotor (9) an einer Rückentraganordnung angeordnet ist, wobei das Arbeitsgerät eine Abstellposition (50) besitzt, in der das Arbeitsgerät auf einer ebenen, horizontalen Abstellfläche (51) abgestellt ist, dass der Anwerfgriff (35) eine erste Anwerfposition (43, 143, 243, 343) besitzt, in der das Anwerfseil (34) in der Seilaustrittsöffnung (36, 136, 236, 336) in Abstellposition (50) zur Abstellfläche (51) um einen Winkel (ε) von weniger als 45° geneigt ist, und dass der Anwerfgriff (35) eine zweite Anwerfposition (44, 144, 344) besitzt, in der das Anwerfseil (34) in der Seilaustrittsöffnung (36, 136, 236, 336) in Abstellposition (50) zur Vertikalen (330) um einen Winkel (ϕ) von weniger als 15° geneigt ist.

13. Arbeitsgerät nach Anspruch 12,
**dadurch gekennzeichnet, dass** der Anwerfgriff (35) bei unbetätigter Anwerfvorrichtung (8, 108) in der ersten Anwerfposition (43, 143, 243, 343) angeordnet ist.

14. Arbeitsgerät nach Anspruch 12 oder 13,
**dadurch gekennzeichnet, dass** die Anwerfvorrichtung (8, 108) eine Aufwickelvorrichtung umfasst, die am Anwerfseil (34) eine Kraft in Aufwickelrichtung erzeugt, und dass das Führungselement (37, 137, 237, 337) so ausgebildet ist, dass die Kraft der Aufwickeleinrichtung in der zweiten Anwerfposition (44, 144, 344) eine Kraftkomponente auf den Anwerfgriff (35) in Richtung auf die erste Anwerfposition (43, 143, 243, 344) ausübt.

15. Arbeitsgerät nach einem der Ansprüche 12 bis 14,
**dadurch gekennzeichnet, dass** die Anwerfvorrichtung (8, 108) mit der Seilführung (38) an einem gemeinsamen Anwerfergehäuse (20) gehalten ist, und dass das Anwerfergehäuse (20) von einem Motorgehäuse (7) des Arbeitsgeräts, in dem der Verbrennungsmotor (9) angeordnet ist, getrennt ausgebildet ist.

## Claims

1. Starting device for a combustion engine, wherein the starting device (8, 108) comprises a starting rope (34) to which a starting handle (35) is fixed, wherein the starting device (8, 108) comprises a rope guide (38) for the starting rope (34), which guides the starting rope (34) from a rope pulley (23) of the starting device (8, 108) to a rope-exit opening (36, 136), wherein, at the rope-exit opening (36, 136), there is arranged a guide element (37, 137) which keeps the starting rope (34) in the rope-exit opening (36, 136), wherein the rope guide (38) comprises at least one deflecting roller (40, 41, 42), wherein the guide element (37, 137) delimits the rope-exit opening, and wherein the rope-exit opening (36, 136) is arranged along a peripheral portion (84, 184) of the deflecting roller (40) of the rope guide (38),
**characterized in that** the rope-exit opening (36, 136) extends along the peripheral portion (84, 184) over a peripheral angle (α) of the deflecting roller (40) of at least 60°.

2. Starting device according to Claim 1,
**characterized in that**, with the starting device (8, 108) unactuated, the starting handle (35) bears against the guide element (37, 137).

3. Starting device according to Claim 1 or 2,
**characterized in that** the guide element (37, 137) is formed at least partially by a wire ring (72).

4. Starting device according to one of Claims 1 to 3,
**characterized in that** a distance (a) between the guide element (37, 137) and the deflecting roller (40), as measured parallel to the axis (45) of the deflecting roller (40), is smaller than the diameter (d) of the starting rope (34).

5. Starting device according to one of Claims 1 to 4,
**characterized in that** the deflecting roller (40) is mounted so as to be rotatable about its axis (45).

6. Starting device according to one of Claims 1 to 5,
**characterized in that** the rope guide (38) comprises a second deflecting roller (41) over which the starting rope (34) is guided, wherein the second deflecting roller (41) bears against a rope portion between the rope pulley (23) and the first deflecting roller (40).

7. Starting device according to Claim 6,
**characterized in that** the rope guide (38) comprises a third deflecting roller (42) which bears against a rope portion between the rope pulley (23) and the second deflecting roller (41) at the starting rope (34).

8. Starting device according to one of Claims 1 to 7,
**characterized in that** the starting device (8, 108) has a starter housing (20) on which all the components of the starting device (8, 108) are held.

9. Starting device according to one of Claims 1 to 8,
**characterized in that** the starting handle (35) has a first starting position (43, 143), in which the starting handle (35) is arranged in a first end position at the rope-exit opening (36, 136), **in that** the starting handle (35) has a second starting position (44, 144), in which the starting handle (35) is arranged in a second end position at the rope-exit opening (36, 136), and **in that**, with the starting device (8, 108) unactuated, the starting handle (35) is arranged in the first starting position (43, 143) owing to the forces acting on the starting rope (34).

10. Starting device according to Claim 9,
**characterized in that** the starting handle (35) has a bottom side (65) which faces towards the rope-exit opening (36, 136), **in that** the starting handle (35) has a central plane (68) which contains the longitudinal central axis (64) of the starting rope (34) at the bottom side (65) and which extends parallel to the axis (45) of the first deflecting roller (40), and **in that**, in the second starting position (44, 144), the starting handle (35) bears against the guide element (37, 137) exclusively on that side of the central plane (68) which faces towards the axis (45).

11. Starting device for a combustion engine, wherein the starting device (8, 108) comprises a starting rope (34) to which a starting handle (35) is fixed, wherein the starting device (8, 108) comprises a rope guide (38) for the starting rope (34), which guides the starting rope (34) from a rope pulley (23) of the starting device (8, 108) to a rope-exit opening (236, 336), wherein, at the rope-exit opening (236, 336), there is arranged a guide element (237, 337) which keeps the starting rope (34) in the rope-exit opening (236, 336), wherein the rope guide (38) comprises at least one deflecting element which is formed by a deflecting portion (240, 340) of the rope guide (38), wherein the deflecting element has two tangents (285, 286, 385, 386) which intersect at an angle of less than 90°, wherein the deflecting element has a minimum radius (r) which is greater than a diameter (d) of the starting rope (34), wherein the deflecting element is arranged at the rope-exit opening (236, 336), and wherein the rope-exit opening (236, 336) is guided along a peripheral portion (284, 384) of the deflecting portion (240, 340),
**characterized in that** the starting handle (35) has a first starting position, in which the starting handle (35) is arranged in a first end position at the rope-exit opening (236, 336), **in that** the starting handle (35) has a second starting position, in which the starting handle (35) is arranged in a second end position at the rope-exit opening (236, 336), **in that** the first tangent (285, 385) corresponds to the longitudinal direction of the starting rope (34) in the first end position of the starting handle (35), and **in that** the second tangent (286, 386) corresponds to the longitudinal direction of the starting rope (34) in the second end position of the starting handle (35).

12. Backpack-type work apparatus having a combustion engine (9) and having a starting device (8, 108) according to one of Claims 1 to 8,
wherein the combustion engine (9) is arranged on a back-carrier arrangement, wherein the work apparatus has a set-down position (50), in which the work apparatus is set down on a planar, horizontal set-down surface (51), wherein the starting handle (35) has a first starting position (43, 143, 243, 343), in which, in the set-down position (50), the starting rope (34) in the rope-exit opening (36, 136, 236, 336) is inclined at an angle (ε) of less than 45° to the set-down surface (51), and wherein the starting handle (35) has a second starting position (44, 144, 344), in which, in the set-down position (50), the starting rope (34) in the rope-exit opening (36, 136, 236, 336) is inclined at an angle (ϕ) of less than 15° to the vertical (330).

13. Work apparatus according to Claim 12,
**characterized in that**, with the starting device (8, 108) unactuated, the starting handle (35) is arranged in the first starting position (43, 143, 243, 343).

14. Work apparatus according to Claim 12 or 13,
**characterized in that** the starting device (8, 108) comprises a winding means which generates a force in a winding direction at the starting rope (34), and **in that** the guide element (37, 137, 237, 337) is configured in such a way that, in the second starting position (44, 144, 344), the force of the winding means gives rise to a component of force being exerted on the starting handle (35) in the direction of the first starting position (43, 143, 243, 344).

15. Work apparatus according to one of Claims 12 to 14,
**characterized in that** the starting device (8, 108) is held with the rope guide (38) on a common starter housing (20), and **in that** starter housing (20) is formed so as to be separate from an engine housing (7) of the work apparatus, in which engine housing the combustion engine (9) is arranged.

## Revendications

1. Dispositif de démarrage pour un moteur à combustion interne, le dispositif de démarrage (8, 108) comprenant un câble de démarrage (34) auquel une poignée de démarrage (35) est fixée, le dispositif de démarrage (8, 108) comprenant un guide-câble (38) pour le câble de démarrage (34), lequel guide-câble mène le câble de démarrage (34) d'une poulie à câble (23) du dispositif de démarrage (8, 108) à une ouverture de sortie de câble (36, 136), un élément de guidage (37, 137) étant disposé au niveau de l'ouverture de sortie de câble (36, 136), lequel élément de guidage retient le câble de démarrage (34) dans l'ouverture de sortie de câble (36, 136), le guide-câble (38) comprenant au moins une poulie de renvoi (40, 41, 42), l'élément de guidage (37, 137) délimitant l'ouverture de sortie de câble, et l'ouverture de sortie de câble (36, 136) étant disposée le long d'une partie périphérique (84, 184) de la poulie de renvoi (40) du guide-câble (38),
**caractérisé en ce que** l'ouverture de sortie de câble (36, 136) s'étend le long de la partie périphérique (84, 184) sur un angle périphérique (α) de la poulie de renvoi (40) d'au moins 60°.

2. Dispositif de démarrage selon la revendication 1,
**caractérisé en ce que** la poignée de démarrage (35) s'appuie contre l'élément de guidage (37, 137) lorsque le dispositif de démarrage (8, 108) n'est pas actionné.

3. Dispositif de démarrage selon la revendication 1 ou 2,
**caractérisé en ce que** l'élément de guidage (37, 137) est formé au moins partiellement par un anneau en fil métallique (72).

4. Dispositif de démarrage selon l'une des revendications 1 à 3,
**caractérisé en ce qu'**une distance (a), mesurée parallèlement à l'axe (45) de la poulie de renvoi (40), entre l'élément de guidage (37, 137) et la poulie de renvoi (40) est inférieure au diamètre (d) du câble de démarrage (34).

5. Dispositif de démarrage selon l'une des revendications 1 à 4,
**caractérisé en ce que** la poulie de renvoi (40) est montée rotative autour de son axe (45).

6. Dispositif de démarrage selon l'une des revendications 1 à 5,
**caractérisé en ce que** le guide-câble (38) comprend une deuxième poulie de renvoi (41), sur laquelle le câble de démarrage (34) est guidé, la deuxième poulie de renvoi (41) s'appuyant contre une partie de câble entre la poulie à câble (23) et la première poulie de renvoi (40).

7. Dispositif de démarrage selon la revendication 6,
**caractérisé en ce que** le guide-câble (38) comprend une troisième poulie de renvoi (42), qui s'appuie contre le câble de démarrage (34) au niveau d'une partie de câble entre la poulie à câble (23) et la deuxième poulie de renvoi (41).

8. Dispositif de démarrage selon l'une des revendications 1 à 7,
**caractérisé en ce que** le dispositif de démarrage (8, 108) possède un carter de démarreur (20), sur lequel tous les composants du dispositif de démarrage (8, 108) sont retenus.

9. Dispositif de démarrage selon l'une des revendications 1 à 8,
**caractérisé en ce que** la poignée de démarrage (35) possède une première position de démarrage (43, 143), dans laquelle la poignée de démarrage (35) est disposée dans une première position finale au niveau de l'ouverture de sortie de câble (36, 136), **en ce que** la poignée de démarrage (35) possède une deuxième position de démarrage (44, 144) dans laquelle la poignée de démarrage (35) est disposée dans une deuxième position finale au niveau de l'ouverture de sortie de câble (36, 136), et **en ce que** la poignée de démarrage (35) est disposée dans la première position de démarrage (43, 143) en raison des forces agissant sur le câble de démarrage (34), lorsque le dispositif de démarrage (8, 108) n'est pas actionné.

10. Dispositif de démarrage selon la revendication 9,
**caractérisé en ce que** la poignée de démarrage (35) possède un côté inférieur (65) tourné vers l'ouverture de sortie de câble (36, 136), **en ce que** la poignée de démarrage (35) possède un plan central (68) qui contient l'axe central longitudinal (64) du câble de démarrage (34) au niveau du côté inférieur (65) et qui s'étend parallèlement à l'axe (45) de la première poulie de renvoi (40), et **en ce que** la poignée de démarrage (35), dans la deuxième position de démarrage (44, 144), s'appuie contre l'élément de guidage (37, 137) exclusivement sur le côté du plan central (68) tourné vers l'axe (45).

11. Dispositif de démarrage pour un moteur à combustion interne, le dispositif de démarrage (8, 108) comprenant un câble de démarrage (34) auquel une poignée de démarrage (35) est fixée, le dispositif de démarrage (8, 108) comprenant un guide-câble (38) pour le câble de démarrage (34), lequel guide-câble mène le câble de démarrage (34) d'une poulie à câble (23) du dispositif de démarrage (8, 108) à une ouverture de sortie de câble (236, 336), un élément de guidage (237, 337) étant disposé au niveau de l'ouverture de sortie de câble (236, 336), lequel élément de guidage retient le câble de démarrage (34) dans l'ouverture de sortie de câble (236, 336), le guide-câble (38) comprenant au moins un élément de renvoi qui est formé par une partie de renvoi (240, 340) du guide-câble (38), l'élément de renvoi possédant deux tangentes (285, 286, 385, 386), qui se croisant suivant un angle (σ) inférieur à 90°, l'élément de renvoi présentant un rayon minimal (r), qui est supérieur à un diamètre (d) du câble de démarrage (34), l'élément de renvoi étant disposé au niveau de l'ouverture de sortie de câble (236, 336), et l'ouverture de sortie de câble (236, 336) étant guidée le long d'une partie périphérique (284, 384) de la partie de renvoi (240, 340), **caractérisé en ce que** la poignée de démarrage (35) possède une première position de démarrage, dans laquelle la poignée de démarrage (35) est disposée dans une première position finale au niveau de l'ouverture de sortie de câble (236, 336), **en ce que** la poignée de démarrage (35) possède une deuxième position de démarrage dans laquelle la poignée de démarrage (35) est disposée dans une deuxième position finale au niveau de l'ouverture de sortie de câble (236, 336), **en ce que** la première tangente (285, 385) correspond à la direction longitudinale du câble de démarrage (34) dans la première position finale de la poignée de démarrage (35), et **en ce que** la deuxième tangente (286, 386) correspond à la direction longitudinale du câble de démarrage (34) dans la deuxième position finale de la poignée de démarrage (35).

12. Outil de travail porté à dos comportant un moteur à combustion interne (9) et comportant un dispositif de démarrage (8, 108) selon l'une des revendications 1 à 8,
le moteur à combustion interne (9) étant disposé sur un agencement de support à dos, l'outil de travail possédant une position de pose (50), dans laquelle l'outil de travail est déposé sur une surface de pose (51) plane, horizontale, en ce que la poignée de démarrage (35) possède une première position de démarrage (43, 143, 243, 343), dans laquelle le câble de démarrage (34) dans l'ouverture de sortie de câble (36, 136, 236, 336) est incliné d'un angle (ε) inférieur à 45° par rapport à la surface de pose (51) dans la position de pose (50), et en ce que la poignée de démarrage (35) possède une deuxième position de démarrage (44, 144, 344), dans laquelle le câble de démarrage (34) dans l'ouverture de sortie de câble (36, 136, 236, 336) est incliné d'un angle (ϕ) inférieure à 15° par rapport à la verticale (330) dans la position de pose (50).

13. Outil de travail selon la revendication 12,
**caractérisé en ce que** la poignée de démarrage (35) est disposée dans la première position de démarrage (43, 143, 243, 343) lorsque le dispositif de démarrage (8, 108) n'est pas actionné.

14. Outil de travail selon la revendication 12 ou 13,
**caractérisé en ce que** le dispositif de démarrage (8, 108) comprend un dispositif d'enroulement, qui génère sur le câble de démarrage (34) une force dans le sens d'enroulement, et **en ce que** l'élément de guidage (37, 137, 237, 337) est réalisé de telle sorte que la force du dispositif d'enroulement exerce dans la deuxième position de démarrage (44, 144, 344) une composante de force sur la poignée de démarrage (35) en direction de la première position de démarrage (43, 143, 243, 344).

15. Outil de travail selon l'une des revendications 12 à 14,
**caractérisé en ce que** le dispositif de démarrage (8, 108) est retenu avec le guide-câble (38) sur un carter de démarreur (20) commun, et **en ce que** le carter de démarreur (20) est réalisé de manière séparée d'un carter de moteur (7) de l'outil de travail, dans lequel le moteur à combustion interne (9) est disposé.
